# EUROPÄISCHE PATENTSCHRIFT

(11) **EP 0 836 998 B1**
(45) Veröffentlichungstag und Bekanntmachung des Hinweises auf die Patenterteilung: **26.01.2000**
(21) Anmeldenummer: 96116634.5
(22) Anmeldetag: 17.10.1996
(51) Int. Cl.: B65B 53/00, B65B 45/00

(54) **Verfahren und Vorrichtung zum Verpacken von Gegenständen in einem elastischen Verpackungsmaterial**
Method and device for packaging objects in elastic packaging material
Procédé et dispositif pour emballer des objets dans un matériau d'emballage élastique

(43) Veröffentlichungstag der Anmeldung: 22.04.1998
(73) Patentinhaber: Pi-Patente Gesellschaft mit beschränkter Haftung (GmbH) Entwicklung und Verwertung, 35435 Wettenberg (DE)
(72) Erfinder: Meixner, Hans-Werner, 35435 Wettenberg (DE)
(74) Vertreter: Knefel, Cordula, Dipl.-Phys.

(56) Entgegenhaltungen:
- FR-A- 2 446 771
- LU-A- 41 197

## Beschreibung

Die Erfindung betrifft ein Verfahren zum Verpacken von Gegenständen und/oder Objekten sowie eine Vorrichtung zur Durchführung des Verfahrens.

Nach dem Stand der Technik werden Gegenstände oder Objekte verschiedenster Art mit verschiedenen Verpackungsmaterialien verpackt.

Gemäß dem Stand der Technik werden Gegenstände oder Objekte, unter anderem auch Lebensmittel, mit Verpackungsmaterialien verpackt, die elastisch ausgebildet sind. Aufgrund der zum Stand der Technik gehörenden Verpackungsverfahren sind die Einsatzgebiete dieser Verpackungsverfahren, bei dem Gegenstände oder Objekte mit elastisch ausgebildeten Verpackungsmaterialien verpackt werden, sehr eingeschränkt.

Die zum Stand der Technik gehörenden Verpackungsverfahren für eine Verpackung eines Gegenstandes oder Objektes mit einem elastischen Verpackungsmaterial werden zum einen mit Hilfe von Stretchern durchgeführt.

Hierbei wird über die unterschiedlichen Laufgeschwindigkeiten von Rollen, zwischen denen das elastische Verpackungsmaterial geführt wird, eine Dehnung des elastischen Verpackungsmaterials erreicht. Nach dem Dehnen des Verpackungsmaterials wird der zu verpackende Gegenstand auf oder in dem Verpackungsmaterial angeordnet, und das elastische Verpackungsmaterial zieht sich durch seine Rückstellkräfte zusammen.

Dieses zum Stand der Technik gehörende Verfahren hat den Nachteil, daß durch das Dehnen des Verpackungsmaterials mittels der Rollen Beschädigungen des Verpackungsmaterials auftreten können.

Das zum Stand der Technik gehörende Verfahren ist darüber hinaus sehr teuer, da die mechanische Dehnung zum einen sehr schnell durchgeführt werden muß und zum anderen große Kräfte für die Dehnung aufgebracht werden müssen.

Darüber hinaus hat das zum Stand der Technik gehörende Verpackungsverfahren den Nachteil, daß es kaum möglich ist, das Verpackungsmaterial mit Hilfe der Stretcher in die Länge und gleichzeitig in die Breite zu ziehen.

Ein weiterer Nachteil bei diesem Verfahren ist, daß die aufzubringenden Dehnungskräfte das elastische Verpackungsmaterial in eine glatte, ebene Form ziehen, und damit eine gleichzeitige Formgebung des Verpackungsmaterials nicht möglich ist. Beispielsweise wird das als Flachfolie ausgebildete Verpackungsmaterial beim Dehnen größer. Es bleibt aber immer eine Flachfolie und bildet keine Form, zum Beispiel einen Schlauch oder dergleichen.

Weiterer Nachteil ist, daß die eingesetzte Kraft zum Dehnen des elastischen Verpackungsmaterials immer nur linienförmig an den Berührungspunkten zwischen den Rollen auf das Verpackungsmaterial wirkt. Bei diesem Verfahren wird also die gesamte notwendige Kraft zum Dehnen der gesamten Fläche des Verpackungsmaterials zwischen zwei Rollenpaaren an einer Stelle eingebracht. Dieses hat sehr häufig Beschädigungen zur Folge.

Zum anderen gehört zum Stand der Technik ein Verpackungsverfahren (DE 39 08 585 C2), bei dem beispielsweise Fleisch in elastischem Verpackungsmaterial verpackt wird. Bei diesem zum Stand der Technik gehörenden Verfahren sind Stäbe vorgesehen, die parallel oder annähernd parallel oder auch konisch zueinander liegend in einem Kreis oder annähernd einem Kreis angeordnet sind. Auf der Außenseite des durch die Stäbe gebildeten Kreises ist das elastische Verpackungsmaterial in Form eines Schlauches oder Beutels angeordnet. Das Fleisch wird zwischen den Stäben hindurchgeschoben. Für die Dehnung des Verpackungsmaterials gibt es nun zwei Möglichkeiten:
Entweder ist das Verpackungsmaterial schon auf den Stäben in vorgedehntem Zustand angeordnet, das heißt, daß das Verpackungsmaterial durch mechanische Mittel, die auf die Stäbe wirken, gedehnt wird, oder das Verpackungsprodukt muß beim Durchschieben durch die Stäbe eine Dehnung des elastischen Verpackungsmaterials durch Auseinanderdrücken der Stäbe und des Verpackungsmaterials bewirken.

Beim Durchschieben zum Beispiel eines Fleischstückes an den Stäben entlang wird das Verpackungsmaterial von den Stäben heruntergezogen. Die Verpackungsfolie legt sich mit einem auf das Fleisch allseitig wirkenden Druck an das Fleisch an.

Bei diesem Verfahren ist es zwar möglich, daß die Verpackungsfolie eine Form (Schlauchform) aufweist.

Jedoch hat dieses zum Stand der Technik gehörende Verfahren den Nachteil, daß das Verpackungsverfahren für viele Produkte nicht geeignet ist, weil die Dehnung der Stäbe und des Verpackungsmaterials durch das Produkt bewirkt werden muß. Als Beispiel ist hierbei das Verpacken von Windeln zu nennen, da die Windeln durch ihre Verformbarkeit nicht in der Lage sind, die Stäbe und das Verpackungsmaterial definiert auseinanderzudrücken. Beim Durchschieben stauchen sich die Windeln durch den entgegengestellten Druck zusammen, anstatt die Stäbe auseinanderzudrücken.

Soll die Dehnung des Verpackungsmaterials durch die auf die Stäbe wirkenden mechanischen Mittel erfolgen, so daß beispielsweise Windeln verpackt werden können, so sind hierzu sehr aufwendige mechanische Konstruktionen notwendig.

Ein weiterer Nachteil dieses zum Stand der Technik gehörenden Verpackungsverfahrens besteht darin, daß die verwendeten Dehnungsmittel sich immer während des Verpakkungsvorganges innerhalb der Verpackung befinden und damit den Verpackungsvorgang stark behindern können.

Darüber hinaus hat dieses zum Stand der Technik gehörende Verfahren den Nachteil, daß es nur sehr langsam durchgeführt werden kann.

Zum Stand der Technik gehört gemäß der LU-A-41 197 ein Verfahren zum Aufbringen von elastischen Hüllen auf Gegenstände. Gemäß diesem Verfahren wird in einem Rohr mit offenen Enden oder in einem Behältnis mit einem offenen Ende ein Unterdruck erzeugt, derart, daß die elastische Hülle sich an die Rohrwandung oder Behältniswandung anlegt. Zur Erzeugung des Unterdruckes ist es notwendig, daß die Öffnungen des Rohres oder Behältnisses abgedichtet werden. Hierzu wird die elastische Hülle verwendet, indem die Hülle, welche als Schlauch oder Beutel ausgebildet ist, mit dem oder den offenen Enden über den Rand des Behältnisses gestülpt wird. Hierzu wird die elastische Hülle gedehnt, so daß sie nach dem Umstülpen fest an dem Rand des Behältnisses oder des Rohres anliegt.

Dieses zum Stand der Technik gehörende Verfahren hat den Nachteil, daß der Schlauch oder der Beutel jeweils manuell mit seinem oder seinen Enden über den oder die Behältnisränder gestülpt werden muß. Hierzu ist ein sehr hoher Kraftaufwand erforderlich. Darüber hinaus ist wieder ein sehr hoher Kraftaufwand erforderlich, wenn der Beutel oder Schlauch von dem Behältnis oder dem Rohr gelöst werden soll. Durch die Rückstellkräfte des elastischen Materials sowie durch Adhäsionskräfte liegt der Beutel oder der Schlauch sehr fest an der Behältnis- oder Rohrwand an, so daß er nur sehr schwer lösbar ist.

Darüber hinaus ist das zum Stand der Technik gehörende Verfahren sehr zeitaufwendig. Hohe Stückzahlen lassen sich auf diese Art und Weise beim Verpacken nicht erzielen.

Zum Stand der Technik gehört darüber hinaus gemäß der FR-A-79 019 88 ein Verfahren zum Verpacken von Gegenständen, bei dem eine elastische Folie jeweils auf einem Rahmen angeordnet ist. Gegen den Rahmen wird eine Glocke gedrückt. In der Glocke wird ein Unterdruck aufgebaut. Die Glocke muß mit dem Rahmen eine Abdichtung für den zu erzeugenden Unterdruck erzielen.

Nachdem der Unterdruck in der Glocke aufgebaut ist, wird der zu verpackende Gegenstand in die Glocke eingebracht. Der zu verpackende Gegenstand ist ebenfalls auf einer Unterlage, beispielsweise einem Tableau angeordnet. Das Tableau wird mit dem Rahmen verbunden. Anschließend wird der Unterdruck aufgehoben und die Verpackungshülle legt sich an den zu verpackenden Gegenstand an.

Dieses zum Stand der Technik gehörende Verfahren hat den Nachteil, daß der Materialaufwand sehr groß ist, da für jeden zu verpackenden Gegenstand ein Rahmen mit elastischer Folie erforderlich ist. Darüber hinaus ist ein schnelleres Verpacken größerer Stückzahlen nicht möglich. Weiterer Nachteil dieses Verfahrens ist, daß der verpackte Gegenstand zusammen mit dem Rahmen und der Unterlage ein größeres Volumen einnimmt als der verpackte Gegenstand selbst, was wiederum erhöhte Transport und Lagerkosten nach sich zieht. Dadurch, daß gemäß dem Stand der Technik für jeden zu verpackenden Gegenstand ein Rahmen erforderlich ist, ist dieses Verfahren recht teuer. Darüber hinaus ist für jeden zu verpackenden Gegenstand ein Rahmen in der entsprechenden Größe erforderlich, was das zum Stand der Technik gehörende Verfahren sehr aufwendig und kompliziert macht.

Das der Erfindung zugrunde liegende technische Problem besteht darin, ein Verfahren zum Verpacken von Gegenständen und/oder Objekten, unter anderem auch Lebensmitteln, anzugeben, nach dem die Gegenstände und/oder Objekte auf einfache Art und Weise in einem elastischen Verpackungsmaterial verpackt werden können, bei dem das elastische Verpackungsmaterial beim Verpackungsvorgang gedehnt wird, und bei dem das Verpackungsmaterial während des Verpackungsverfahrens möglichst gleichmäßig und dadurch gering je Flächeneinheit belastet wird, um Beschädigungen des Verpakkungsmaterials zu vermeiden. Weiterhin soll ein Verfahren angegeben werden, bei dem die Dehnungsmittel für das elastische Verpackungsmaterial den Verpackungsvorgang nicht behindern. Darüber hinaus soll das Verpackungsmaterial gleichmäßig und/oder definiert gedehnt werden, damit es sich nach dem Verpacken unter einem gewollten Druck an das zu verpackende Gut anlegt. Es soll ein Verpackungsverfahren angegeben werden, bei dem das elastische Verpackungsmaterial derart gedehnt wird, daß das elastische Verpakkungsmaterial vordefinierte Formen annimmt, um den verschiedenen Anforderungen unterschiedlicher zu verpackender Gegenstände oder Objekte gerecht zu werden. Darüber hinaus soll ein Verpackungsverfahren angegeben werden, mit dem es möglich ist, zu verpackende Gegenstände oder Objekte aus den verschiedensten Bereichen zu verpacken. Weiterhin soll ein Verfahren angegeben werden, mit dem hohe Stückzahlen kostengünstig verpackt werden können. Darüber hinaus soll eine Vorrichtung zur Durchführung des Verfahrens angegeben werden.

Dieses technische Problem wird durch die Merkmale des Anspruches 1 sowie durch die Merkmale des Anspruches 36 gelöst.

Gemäß dem erfindungsgemäßen Verfahren wird elastisches Verpackungsmaterial in einem Behältnis einem atmosphärischen Differenzdruck ausgesetzt. In dem Behältnis wird zwischen dem Verpackungsmaterial und der Behältniswand ein Unterdruck erzeugt. Auf der anderen Seite des Verpackungsmaterials wirkt der äußere Luftdruck. Hierdurch wird das elastische Verpackungsmaterial gedehnt und das zu verpackende Gut wird anschließend auf und/oder unter oder in dem gedehnten Verpackungsmaterial angeordnet. Anschließend wird der Unterdruck aufgehoben. Das elastische Verpackungsmaterial stellt sich zurück, wenigstens so weit, daß es sich wenigstens teilweise an das zu verpackende Gut anlegt.

Das elastische Verpackungsmaterial wird beispielsweise aus Polyolefin-Elastomer oder Polyurethan-Elastomer hergestellt und flächenförmig ausgebildet. Es ist möglich, eine einschichtige oder mehrschichtige Folie zu verwenden. Bei einer mehrschichtigen Folie kann wenigstens eine Folienschicht aus einem anderen Material bestehen. Beispielsweise ist die Kombination mit Polyvinyldichlorid (PVDC) oder Ethylenvinylalkohol (EVOH) möglich, um zum Beispiel die Gasbarrierefähigkeit der Folie zu erhöhen.

Vorzugsweise werden bei dem erfindungsgemäßen Verfahren Folien eingesetzt, die eine Schichtdicke zwischen 20 und 200 µm aufweisen.
Die Dehnfähigkeit im elastischen Bereich der Folie liegt vorteilhaft zwischen 30 % und 400 %. Bei den meisten Verpackungen wird zweckmäßig mit einer Dehnung um 50 % bis 150 % gearbeitet.

Gemäß dem erfindungsgemäßen Verfahren wirkt als Dehnungskraft der äußere Luftdruck, der auf der gesamten Oberfläche des Verpackungsmaterials angreift, indem auf der gegenüberliegenden Seite des Verpackungsmaterials ein Unterdruck erzeugt wird. Je nachdem wie groß der Unterdruck ist, wirkt der äußere Luftdruck als Dehnungskraft zwischen 0 bar und fast 1 bar je cm² des Verpackungsmaterials.

Beispielsweise wirkt auf ein 10 cm x 10 cm großes Stück des Verpackungsmaterials ein Druck bis annähernd 100 kg, welcher ausreicht, auch die Dehnung von sehr starken elastischen Folien zu bewirken.

Unter Elastizität versteht man das selbsttätige Wiedereinnehmen der alten Form nach Formänderung. Elastizität ist die Eigenschaft fester Körper, ihre unter äußerer Krafteinwirkung eingenommene Formänderung (Deformation) nach Aufhören der Krafteinwirkung wieder rückgängig zu machen (Brockhaus, 18. Auflage (Jubiläumsauflage)).

Das erfindungsgemäße Verfahren hat den Vorteil, daß sehr große Stückzahlen gemäß dem Verfahren verpackt werden können. Dadurch, daß das Verpackungsmaterial als Folienbahn oder Folienschlauch fortlaufend zugeführt wird und dadurch, daß das Verpackungsmaterial durch wenigstens ein mechanisches Mittel mit einem umlaufenden Rand wenigstens einer Öffnung des Behältnisses zu einem Dichten oder annähernd Dichten Verschluß gebracht wird. Dadurch, daß der erfindungsgemäße Verpackungsvorgang weitgehend maschinell abläuft, können sehr hohe Stückzahlen erreicht werden.

Das erfindungsgemäße Verfahren weist den weiteren Vorteil auf, daß das elastische Verpackungsmaterial während des Dehnungsvorganges keinen durch mechanische Vorrichtungen wirkenden Belastungen, wie Stäben, Stretchern, Rollen oder dergleichen ausgesetzt ist, die häufig zur Beschädigung des elastischen Verpackungsmaterials führen.

Das erfindungsgemäße Verfahren hat darüber hinaus den Vorteil, daß die Dehnungsmittel den Verpackungsvorgang nicht behindern. Dadurch, daß das Verpackungsmaterial in einem Behältnis angeordnet wird, in dem ein Unterdruck erzeugt wird und dadurch, daß das Verpackungsmaterial durch den äußeren Luftdruck gedehnt wird, kann das zu verpackende Gut in einfacher Art und Weise auf und/oder unter oder in das Verpackungsmaterial eingebracht werden. Es stehen beispielsweise keine Stäbe oder dergleichen, die das Verpackungsmaterial dehnen sollen, im Wege. Der äußere Luftdruck als Dehnungskraft ist zwar vorhanden. Er stört aber nicht den Verpackungsvorgang.

Nach Aufheben des Unterdruckes legt sich das Verpackungsmaterial an das zu verpackende Gut an, ohne daß mechanische Dehnungsmittel zwischen dem Verpackungsmaterial und dem zu verpackenden Gut entfernt werden müßten. Die Luft zwischen dem Verpackungsmaterial und dem zu verpackenden Gut wird verdrängt.

Darüber hinaus wird das Verpackungsmaterial gemäß dem erfindungsgemäßen Verfahren durch Wirken des äußeren Luftdruckes äußerst gleichmäßig gedehnt. Nach dem erfindungsgemäßen Verfahren ist es möglich, in dem Verpackungsmaterial gleichzeitig Längs- und Querdehnungen vorzunehmen. Es ist aber auch möglich, lokale Überdehnungen vorzunehmen, zum Beispiel als Kantenschutz für das zu verpackende Gut oder als Schutz für das Verpackungsmaterial. Darüber hinaus ist es möglich, dem elastischen Verpackungsmaterial bei der Dehnung beliebige Formen vorzugeben, die dem zu verpackenden Gut angepaßt sind.

Das erfindungsgemäße Verpackungsverfahren hat darüber hinaus den Vorteil, daß es grundsätzlich in allen Verpackungsbereichen eingesetzt werden kann.

Hierdurch ist es erst möglich, elastisches Verpackungsmaterial universell einzusetzen, was gemäß dem Stand der Technik nicht möglich ist.

Das bedeutet, daß die Vorteile des elastischen Verpackungsmaterials erstmalig in anderen Verpackungsbereichen als in den zum Stand der Technik gehörenden Verpackungsbereichen genutzt werden können.

Zu den Vorteilen des elastischen Verpackungsmaterials gehört der Vorteil, daß nach dem Verpackungsvorgang das elastische Verpackungsmaterial durch die im Verpackungsmaterial aufgrund der Elastizität wirkenden Rückstellkräfte gleichmäßig und eng am zu verpackenden Gut anliegt.

Darüber hinaus kann gemäß dem erfindungsgemäßen Verfahren ein Verpackungsmaterial verwendet werden, welches das Produkt nach dem Verpacken oder schon während des Verpackungsvorganges komprimiert oder einen gleichmäßigen mehrseitigen oder allseitigen Druck auf das verpackte Gut ausübt, was vorteilhaft beim Verpacken von Windeln, Hygienepapier, Damenbinden oder dergleichen ist. Beispielsweise läßt sich das Volumen von Windeln gemäß dem erfindungsgemäßen Verfahren bis auf die Hälfte komprimieren, welches erhebliche Einsparungen in der Logistik ermöglicht.

Darüber hinaus wird gemäß dem erfindungsgemäßen Verpackungsverfahren die Luft zwischen dem zu verpackenden Gut und dem Verpackungsmaterial selbsttätig verdrängt, was insbesondere beim Verpacken von Lebensmitteln erwünscht ist. Dieses ersetzt die äußerst aufwendigen zum Stand der Technik gehörenden Vakuumverpackungsverfahren bei vielen Verpackungen.

Da allgemein jedes Verpackungsmaterial während des Verpackungsvorganges größer sein muß als das zu verpackende Gut, entstehen bei den zum Stand der Technik gehörenden Verpackungsmaterialien unnütze und unschöne Materialüberschüsse. Diese Materialüberschüsse können zum einen in zusätzlichen Arbeitsschritten durch Abschweißen, Abtrennen oder dergleichen entfernt werden. Diese Materialüberschüsse können aber auch durch Einschrumpfen oder Anlegen an dem Verpackungsmaterial kaschiert werden. Es ist auch möglich, diese Materialüberschüsse in unschöner Art und Weise an der Verpackung überstehen zu lassen, zum Beispiel bei Fleischvakuumverpackungen, was aber in den wenigsten Fällen gemacht wird. Hierdurch ergibt sich gemäß dem Stand der Technik der Nachteil, daß in den meisten Fällen ein zusätzlicher Arbeitsgang erforderlich ist, und daß darüber hinaus unerwünschte Materialabfälle vorhanden sind.

Das elastische Verpackungsmaterial, das gemäß dem erfindungsgemäßen Verpackungsverfahren verwendet wird, weist diese Nachteile nicht auf.

Durch das erfindungsgemäße Verfahren ist es möglich, daß das Material während des Verpackungsverfahrens elastisch gedehnt wird, und daß anschließend durch die Rückstellkräfte des Verpackungsmaterials sich das Verpackungsmaterial an dem zu verpackenden Gut selbsttätig anlegt. Gemäß dem erfindungsgemäßen Verfahren ist es möglich, das elastische Verpackungsmaterial universell für viele Produkte zu nutzen.

Hierbei wird folgendes erreicht:
Bei der Dehnung wird das Verpackungsmaterial in seiner Schichtdicke dünner. Bei der Rückstellung des Verpackungsmaterials entstehen keine Materialüberschüsse, sondern das Verpackungsmaterial wird in seiner Schichtdicke wieder dicker und erlangt damit die für das Verpacken erforderliche Schichtdicke. Es entsteht kein Materialüberschuß. Auf diese Art und Weise wird eine Materialersparnis gegenüber dem Stand der Technik von bis zu 50 % erreicht.

Die Stabilität einer Verpackung ergibt sich überwiegend aus der Dicke des Verpackungsmaterials nach dem Verpacken. Die Dicke des Verpackungsmaterials während des Verpackens spielt keine so erhebliche Rolle.

Erfindungsgemäß bezieht sich das Verfahren zum Verpacken von Gegenständen auf elastisches Verpackungsmaterial in verschiedensten Ausführungen.

Im folgenden werden Verfahren zum Verpacken von Gütern in Verpackungsmaterialien beschrieben, welche als elastischer Schlauch oder als elastische Flachfolie ausgebildet sind.

### 1. Schlauch

Ist das elastische Verpackungsmaterial als Schlauch mit zwei offenen Enden ausgebildet, wird der Schlauch durch das Behältnis geführt. Das eine offene Ende des Schlauches wird an dem umlaufenden Rand des Behältnisses anliegend oder diesen übergreifend angeordnet, derart, daß zwischen den Außenflächen des Schlauches und der Innenseite des Behältnisses ein Raum gebildet wird, in dem ein Unterdruck erzeugt wird. Der Schlauch kann mit seinem offenen Ende in ungedehntem oder auch in gedehntem Zustand an dem umlaufenden Rand des Behältnisses anliegend oder diesen übergreifend angeordnet werden.

Das andere Ende des Schlauches ist in einer Zuführeinrichtung des Behältnisses angeordnet und kann fortlaufend von einer Vorratsrolle abgezogen werden. Vorteilhaft ist die Zuführeinrichtung für den Schlauch in einem axial verschiebbaren Kolben in dem Behältnis angeordnet, so daß die Länge des Behältnisses und damit die Länge der Verpackungshülle durch Verschieben des Kolbens variiert werden kann. Der Kolben ist in dem Behältnis feststellbar, damit er sich nicht bei Wirken des äußeren Luftdruckes verschiebt.

Das in dem Behältnis angeordnete Schlauchstück wird zweckmäßig gestrafft, bevor das Schlauchstück durch Erzeugen des atmosphärischen Unterdruckes und Wirken des äußeren Luftdruckes gedehnt wird, indem die Vorratsrolle, auf der der Schlauch angeordnet ist, zurückgedreht wird. Dieses hat den Vorteil, daß das Schlauchstück in dem Behältnis sich bei der Dehnung nicht faltig oder gewellt oder in einer anderen ungleichmäßigen Art und Weise an die Behältniswand anlegt.

Durch Erzeugen eines Unterdruckes und Wirken des äußeren Luftdruckes wird das in dem Behältnis angeordnete Schlauchstück gedehnt, und das zu verpackende Gut kann in den Schlauch eingebracht werden. Anschließend wird der Unterdruck aufgehoben. Das Verpackungsmaterial stellt sich durch seine Elastizität zurück und verdrängt hierbei die Luft zwischen dem Verpackungsgut und dem Verpackungsmaterial. Das Schlauchstück legt sich selbsttätig an das eingebrachte, zu verpackende Gut an.

Zweckmäßig ist in dem Kolben zusätzlich eine Schweißvorrichtung vorgesehen sowie eine Vorrichtung zum Einbringen einer Perforationslinie. An den perforierten Stellen können Schlauchstücke von dem Schlauch abgetrennt werden.

Je nach zu verpackendem Gut kann das Schlauchstück an einem oder an beiden Enden verschlossen, insbesondere thermisch verschweißt werden.

Wird das Schlauchstück mit dem verpackten Gut aus dem Behältnis herausgezogen, zieht sich automatisch der nachfolgende Schlauch nach, derart, daß wieder ein Schlauchstück in dem Behältnis angeordnet ist und mit dem offenen Ende an dem umlaufenden Rand des Behältnisses angeordnet werden kann.

Vorteilhaft weist das Behältnis an der Außenseite Haltemittel für die Schlauchöffnung auf. Die Haltemittel sind zweckmäßig hakenförmig ausgebildet, und die Haken weisen von dem Behältnis weg. Nachdem der Schlauch mit der Öffnung des offenen Endes auf den Haltemitteln angeordnet ist, werden die Haltemittel pneumatisch oder hydraulisch oder elektrisch derart bewegt, daß die Schlauchöffnung mit Spannung an den Haken und auf und/oder an dem umlaufenden Rand der Öffnung des Behältnisses liegt und somit den Raum des Behältnisses gegen den Außenraum abdichtet oder annähernd abdichtet, derart, daß zwischen dem Schlauch und dem Behältnis ein Unterdruck erzeugt werden kann.

Die Haltemittel können parallel zur Mantellinie des beispielsweise zylinder- oder quaderförmig ausgebildeten Behältnisses bewegt werden. Es ist aber auch möglich, die Haltemittel radial nach außen von dem Behältnis wegzubewegen.

Eine weitere Haltemöglichkeit für den Schlauch besteht darin, daß das Behältnis doppelwandig ausgebildet ist und in dem Hohlraum zwischen den Behältniswänden ein Unterdruck erzeugbar ist. Das Behältnis weist im Bereich der Behältnisöffnung als Haltevorrichtung für den Rand der Schlauchöffnung wenigstens eine weitere Öffnung auf, durch die das Verpackungsmaterial durch den zwischen den Behältniswänden erzeugten Unterdruck angesaugt und gehalten wird.

Die innere Behältniswand bestimmt die Geometrie des Schlauches, wenn ein Unterdruck erzeugt wird, der so groß ist, daß sich der Schlauch aufgrund des äußeren Luftdruckes an die Behältniswand anlegt.

Die doppelwandige Ausführung hat den weiteren Vorteil, daß zum einen die Geometrie der äußeren Wand des Behältnisses derart gewählt werden kann, daß sie stabil genug ist, um den bei Erzeugen des Unterdruckes auftretenden atmosphärischen Kräften entgegenzuwirken. Als vorteilhaft hat sich beispielsweise eine zylindrische Form erwiesen.

Zum anderen hat die doppelwandige Ausbildung des Behältnisses den Vorteil, daß bei gleichbleibender Geometrie der Außenwand des Behältnisses hiervon abweichende Behältnisinnenwände vorgesehen werden können, so daß unterschiedliche Geometrien für das Verpackungsmaterial vorgegeben werden können. Auf diese Art und Weise können selbst schwierigste Geometrien vorgegeben werden. Da der äußere Luftdruck über das Verpackungsmaterial nur auf die Innenseite der Behältnisinnenwand wirkt, bauen sich die hierbei radial nach außen wirkenden Kräfte größtenteils durch gegeneinander wirkende Zugkräfte in der Behältnisinnenwand ab. Hierdurch kann als Material für die Behältnisinnenwand anstelle von schwerem Stahl zum Beispiel Kunststoff verwendet werden, so daß es zum einen überhaupt möglich ist, komplizierte Geometrien vorzugeben und zum anderen hierdurch eine erhebliche Kostenersparnis erzielt wird.

Darüber hinaus können die Behältnisinnenwände austauschbar gestaltet sein, so daß nur eine Verpackungsvorrichtung mit einer Behältnisaußenwand notwendig ist, um verschiedene Geometrien dem Verpackungsmaterial mittels der Behältnisinnenwand vorzugeben.

Bei der doppelwandigen Ausführung ist die Behältnisinnenwand zweckmäßig siebförmig ausgestaltet. Es ist aber auch ausreichend, wenn die Behältnisinnenwand ausreichend Öffnungen aufweist, um einen annähernd gleichen Druck im gesamten Innenraum des Behältnisses zu gewährleisten.

Bei bestimmten Packgütern wird zweckmäßig der in dem Behältnis erzeugte Unterdruck dadurch aufgehoben, daß durch das zu verpackende Gut in dem Verpackungsmaterial wenigstens eine Öffnung beim Einbringen des zu verpackenden Gutes eingebracht wird. Durch die eingebrachte Öffnung im Verpackungsmaterial wird Luft in den Raum, in dem der Unterdruck erzeugt wurde, einströmen, so daß der Unterdruck aufgehoben wird. Dieses hat den Vorteil, daß nicht von der den Unterdruck erzeugenden Vorrichtung der Unterdruck in dem Raum aufgehoben werden muß, sondern daß automatisch während des Einbringens des zu verpackenden Gutes der Unterdruck aufgehoben wird. Hierdurch können beispielsweise Fotosensoren eingespart werden, die einer Steuerung zur Aufhebung des Unterdruckes melden müßten, daß das zu verpackende Gut in dem Verpackungsmaterial angeordnet ist.

### 2. Flachfolie

Ist das Verpackungsmaterial als Flachfolie ausgebildet, so kann diese einzeln oder zu mehreren gleichzeitig verwendet werden.

### 2a) Einzelverwendung der Flachfolie

Bei Verwendung einer Flachfolie wird diese erfindungsgemäß über den umlaufenden Rand eines Behältnisses geführt, wobei das Behältnis vorteilhaft wannenförmig ausgebildet ist. Die Flachfolie dichtet den Raum des Behältnisses gegen den Außenraum ab, und in dem Behältnis wird ein Unterdruck erzeugt. Durch Erzeugen des Unterdruckes wirkt der äußere Luftdruck auf die Flachfolie und diese wird gedehnt und in die Wanne des Behältnisses gedrückt. Das zu verpackende Gut kann auf die gedehnte Flachfolie gelegt werden. Die Seitenränder der Flachfolie werden anschließend zusammengeführt. Anschließend werden die Seitenränder der Flachfolie verschweißt, und der atmosphärische Unterdruck wird aufgehoben. Es ist aber auch möglich, erst den atmosphärischen Unterdruck aufzuheben und dann die Seitenränder zu verschweißen.

Die Seitenränder der Flachfolie können thermisch miteinander verschweißt werden. Es ist aber auch möglich, die Seitenränder der Flachfolie auf andere Art und Weise fest miteinander zu verbinden, beispielsweise zu kleben. Auf jeden Fall erhält man aus der Flachfolie einen Schlauch.

Vorteilhaft wird der Schlauch in Schlauchstücke getrennt. Zweckmäßig werden hierzu in den Schlauch Perforationslinien eingebracht.

Nach Bedarf können die Enden des Flachfolienschlauchstückes anschließend ebenfalls verschlossen werden.

Gemäß diesem Verfahren ist es möglich, die Flachfolie kontinuierlich oder getaktet durch die Verpackungsvorrichtung zu führen.

Die Flachfolie wird vorteilhaft mittels Fördermitteln, wie Ketten, Bändern oder dergleichen geführt.

Die Fördermittel können gleichzeitig als Dichtmittel zwischen der Flachfolie und dem umlaufenden Rand des Behältnisses dienen.

### 2b) Verwendung von mehreren Flachfolien

Bei Verwendung von wenigstens zwei Flachfolien sind vorteilhaft wenigstens zwei sich gegenüberliegende Behältnisse angeordnet. Grundsätzlich wird der Dehnungsvorgang analog dem Dehnungsvorgang mit einer Flachfolie durchgeführt. Das zu verpackende Gut wird zwischen den Flachfolien angeordnet. Die Seitenränder der Flachfolien werden zusammengeführt und miteinander fest verbunden.

### 2c) Tableauverpackung

Ein Tableau ist ein plattenförmig ausgebildetes Material, auf dem zu verpackendes Gut angeordnet wird. Es ist möglich, zu verpackendes Gut, welches auf dem Tableau angeordnet ist und mit einer elastischen Flachfolie verpackt werden soll, durch eine Vorrichtung zu führen, die ein Behältnis aufweist, in dem die elastische Flachfolie gedehnt wird. Das Tableau wird mit dem zu verpackenden Gut derart angeordnet, daß die gedehnte Flachfolie über dem zu verpackenden Gut in dem Behältnis angeordnet ist. Nach Aufheben des Unterdruckes legt sich die Flachfolie an dem zu verpackenden Gut an. Hierbei werden die Seitenränder der Flachfolie an den Rändern des Tableaus mechanisch gehalten. Die Seitenränder der Flachfolie können nun mit dem Tableau verschweißt werden. Auf diese Art und Weise können beispielsweise Lachse verpackt werden.

### 3. Allgemeines

Gemäß der Erfindung ist es möglich, in dem Behältnis einen Unterdruck aufzubauen, derart, daß der Schlauch oder die Flachfolie bis an die Behältniswand gedehnt werden und die Geometrie des Verpackungsmaterials sich der Behältniswand anpaßt. Ist das Verpackungsmaterial beispielsweise als Schlauch ausgebildet, weist dieser eine zylindrische Form auf. Wird hierzu als Behältnis ein Rohr mit einem quadratischen Querschnitt gewählt, so wird dem Schlauch ebenfalls eine im Querschnitt quadratische Form aufgezwängt. Im Längsverlauf bleibt das Verpackungsmaterial aber nach wie vor ein Schlauch.

Es ist aber auch möglich, daß das Verpackungsmaterial nur teilweise an der Behältniswand anliegt. Dieses hat den Vorteil, daß für den Fall, daß das Material kaum an der Wand anliegt, die Adhäsionskräfte sehr stark verringert werden, wodurch ein kontinuierliches Vorwärtsbewegen des Verpackungsmaterials in dem Behältnis möglich ist. Andererseits wird die Form des Verpackungsmaterials durch das teilweise Anliegen an der Behältniswand trotzdem bestimmt.

Wird als Verpackungsmaterial beispielsweise wieder ein Schlauch gewählt und als Behältnis ein im Querschnitt quadratisches Rohr, so liegt der Schlauch in diesem Fall nur teilweise an den Seitenwänden des im Querschnitt quadratischen Rohres an. Der Schlauch legt sich dabei nicht voll in die Ecken, sondern überspannt diese radial.

Es ist gemäß der Erfindung aber auch möglich, den Unterdruck so zu wählen, daß das Verpackungsmaterial nur so weit gedehnt wird, daß zwischen der Behältniswand und dem Verpackungsmaterial ein Abstand bleibt. In diesem Fall wird die Geometrie des gedehnten Verpackungsmaterials ausschließlich durch die dem Verpackungsmaterial vorgegebene Geometrie bestimmt.

Bei verschiedenen Verpackungen ist es zweckmäßig, Schweißnähte und/oder Perforationslinien einzubringen. Die in den Schlauch sowie das Flachfolienschlauchstück einzubringenden Schweißnähte oder Perforationslinien werden vorteilhaft gebogen ausgebildet, so daß sich die Schweißnaht dem verpackten Gut in der Form anpaßt.

### 4. Elastische Rückstellkräfte

Das erfindungsgemäße Verfahren hat den Vorteil, daß das zu verpackende Gut während des Verpackens oder nach dem Verpackungsvorgang von dem Verpackungsmaterial aufgrund der im Verpackungsmaterial wirkenden Rückstellkräfte komprimiert werden kann. Dieses ist beispielsweise vorteilhaft für das Verpacken von Windeln, Hygienepapier, Damenbinden oder dergleichen, die für den Transport, die Lagerung und den Verkauf nur einen sehr geringen Platzbedarf haben dürfen.

Eine Vielzahl von Produkten ist nicht oder kaum komprimierbar, jedoch verformbar ausgebildet. Durch das elastische Verpackungsmaterial wird eine Verformung des Produktes, beispielsweise Fleischstückes, in eine runde oder annähernd runde Querschnittsform erreicht.

Bei Produkten, die weder komprimierbar noch leicht verformbar sind, ist das enge Anliegen der Verpackungsfolie und die damit erreichte Materialersparnis erwünscht, beispielsweise bei Getränkedosen im Sechserpack.

Sollen nach dem Verpackungsvorgang keine weiteren Rückstellkräfte oder nur beschränkte Rückstellkräfte des Verpackungsmaterials auf das zu verpackende Gut wirken, gibt es drei Möglichkeiten:
a) Zum einen kann die Verpackung an das zu verpackende Gut derart angepaßt werden, daß nach dem Verpackungsvorgang die Rückstellkräfte des Verpackungsmaterials gleich Null oder annähernd gleich Null sind.
b) Weiterhin ist es möglich, beim Dehnen des Verpackungsmaterials Überdehnungen des Verpackungsmaterials vorzunehmen, die zweckmäßig als lokale Überdehnungen ausgebildet sind. Hierbei wird erreicht, daß beispielsweise im Bereich von Kanten des zu verpackenden Gutes die Rückstellkräfte des elastischen Verpackungsmaterials Null oder annähernd Null sind, so daß hierdurch ein Kantenschutz des zu verpackenden Gutes erreicht wird. Beispielsweise ist dieses beim Verpacken von kartonverpackter Milch (Milchpaletten) erwünscht.
c) Erfindungsgemäß kann das verpackte Gut mit dem als Verpackungsmaterial verwendeten Polyolefin-Elastomer erhitzt werden, beispielsweise auf 85 °C. Die Erhitzungstemperatur muß auf jeden Fall unter dem Schmelzpunkt des Verpackungsmaterials bleiben. Durch die Erhitzung wird bei den Polyolefin-Elastomeren erreicht, daß sich das Material entspannt.
   Als Beispiel für das Entspannen des Verpackungsmaterials wird folgendes ausgeführt:
      Wird das Verpackungsmaterial beispielsweise während des Verpackungsvorganges von 100 % auf 180 % gedehnt und zieht es sich um das zu verpackende Gut auf 140 % zusammen, so würde sich das Verpackungsmaterial ohne Erhitzen nach dem Auspacken des verpackten Gutes wieder auf nahezu 100 % zusammenziehen. Wird das Verpackungsmaterial aber erhitzt, wird sich das Verpackungsmaterial nicht unter 140 % zusammenziehen. Das Verpackungsmaterial ist aber nach wie vor in dem Bereich zwischen 140 % und 180 % elastisch.
   Dieses hat den Vorteil, daß beispielsweise beim Auspacken des verpackten Gutes, wie den Windeln, das Verpackungsmaterial sich nicht weiter zusammenzieht und das Auspacken eventuell erschwert.

Vorteilhaft ist das Behältnis, in dem das Verpackungsmaterial gedehnt wird, in seiner Geometrie dem Packgut angepaßt. Das bedeutet, daß beispielsweise bei einem im Querschnitt rund ausgebildeten Packgut das Behältnis ebenfalls einen runden, gegenüber dem Packgut etwas vergrößerten Querschnitt aufweist.

Vorteilhaft kann aber auch die Geometrie des Behältnisses abweichend von dem zu verpackenden Gut ausgebildet sein. Das bedeutet, daß bei einem im Querschnitt rund ausgebildeten zu verpackenden Gut der Querschnitt des Behältnisses beispielsweise halbkreisförmig ausgebildet sein kann. Der Boden des Behältnisses ist in diesem Fall flach ausgebildet, was vorteilhaft beim Beschicken der Verpackungsvorrichtung sein kann.

Weitere Einzelheiten der Erfindung können den Unteransprüchen entnommen werden.

Auf der Zeichnung sind Ausführungsbeispiele der Erfindung dargestellt. Die den Beutel und den Handschuh betreffenden Figuren fallen in bezug auf die Darstellung der Beutel und des Handschuhes in den einzelnen Figuren nicht in den Schutzbereich des Patentes. Es zeigen:
- Fig. 1: einen Teilschnitt durch die Vorrichtung für die Verpackung eines Gegenstandes mit Hilfe eines elastischen Beutels;
- Fig. 2: die Vorrichtung nach Fig. 1 mit gedehnter Öffnung des Beutels;
- Fig. 3: die Vorrichtung nach Fig. 1 mit gedehntem Beutel;
- Fig. 4: die Vorrichtung nach Fig. 1 mit in den Beutel eingelegtem, zu verpackenden Gegenstand;
- Fig. 5: die Vorrichtung gemäß Fig. 1 mit an den zu verpackenden Gegenstand angelegtem Beutel;
- Fig. 6: die Draufsicht auf die Vorrichtung gemäß Fig. 1 in Richtung des Pfeiles VI;
- Fig. 7: ein geändertes Ausführungsbeispiel für die Verpackung eines Gegenstandes mit Hilfe eines elastischen Verpackungsschlauches;
- Fig. 8: einen Schnitt nach der Linie VIII-VIII der Fig. 7;
- Fig. 9: eine Einzelheit der Vorrichtung nach Fig. 7;
- Fig. 10: ein geändertes Ausführungsbeispiel für die Verpackung eines Gegenstandes mit Hilfe einer elastischen Flachfolie;
- Fig. 11: eine Draufsicht auf die Fig. 10 in Richtung des Pfeiles XI;
- Fig. 12: eine perspektivische Darstellung der Vorrichtung nach Fig. 10;
- Fig. 13: einen Schnitt nach der Linie XIII-XIII der Fig. 12;
- Fig. 14: einen Schnitt nach der Linie XIV-XIV der Fig. 12;
- Fig. 15: ein geändertes Ausführungsbeispiel;
- Fig. 16: eine Vorrichtung zum Anziehen eines elastischen Handschuhes;
- Fig. 17: eine geänderte Einzelheit der Fig. 1;
- Fig. 18: eine geänderte Einzelheit der Fig. 1;
- Fig. 19: ein geändertes Ausführungsbeispiel;
- Fig. 20: einen Schnitt nach der Linie XX-XX der Fig. 19;
- Fig. 21: ein geändertes Ausführungsbeispiel.

Fig. 1 zeigt ein Behältnis (1), in dem ein aus einer elastischen Folie bestehender Beutel (2) angeordnet ist. Der Beutel (2) ist mit dem Rand seiner Öffnung (3) an Haltemitteln (4, 5) eingehängt. Die Haltemittel (4, 5) weisen hakenförmige Enden (6, 7) auf, über die der Rand (3a) des Beutels (2) gelegt ist. Die Randspannung hält den Beutel (2) mit seinem Rand (3a) auf den Haken (6 und 7) fest.

Der Beutel (2) befindet sich im ungedehnten Zustand in einem Raum (9) des Behältnisses (1). Das Behältnis (1) weist eine Öffnung (10) auf und an der gegenüberliegenden Wand (11) Bohrungen (12, 13) als Verbindung zu einer einen Unterdruck erzeugenden Vorrichtung (Vakuumpumpe (109)).

Zwischen der Vakuumpumpe (109) und dem Raum (9) ist ein Ventil (106) vorgesehen. Mit Hilfe des Ventiles (106) wird das Absaugen und Einlassen der Luft aus dem Raum (9) und in den Raum (9) geregelt. Zum Absaugen der Luft aus dem Raum (9) ist das Ventil (106) so geschaltet, daß eine Öffnung (107), durch die Luft einströmen kann, geschlossen ist, und die Vakuumpumpe (109) über Leitungen (105, 108) die Luft aus dem Raum (9) absaugt.

Soll nach dem Einbringen eines Gegenstandes in den Beutel (2) der Raum (9) wieder mit Luft gefüllt werden, stellt das Ventil (106) eine Verbindung zwischen der Öffnung (107) und der Leitung (105) her, so daß Luft aus dem Außenraum in den Raum (9) gelangen kann. Während dieses Vorganges sperrt ein Ventil (106) die Leitung (108) zur Vakuumpumpe (109) ab.

Eine entsprechende Vorrichtung kann auch hinter der Bohrung (13) vorgesehen sein. Es ist aber auch möglich, die Bohrung (13) über eine Leitung mit der Leitung (105) zu verbinden.

Fig. 2 zeigt den Beutel (2) in dem Behältnis (1). Die Haltemittel (4, 5) sind mit Hilfe einer hydraulisch, pneumatisch oder elektrisch arbeitenden Zugvorrichtung (90) in Richtung des Pfeiles (A) über vorgesehene Rollen (91) bewegt worden und haben die Haltemittel (Haken (6, 7)) beim Zurückziehen derart gespreizt, daß der Rand (3a) des Beutels (2) gedehnt wird, derart, daß der Rand (3a) des Beutels (2) den Raum (9) des Behältnisses (1) gegen die Außenluft (15) und damit gegen den äußeren Luftdruck abdichtet.

Gemäß Fig. 3 ist in dem Raum (9) durch Absaugen der Luft aus dem Raum (9) mit Hilfe einer Vorrichtung (14) (nicht dargestellt) ein atmosphärischer Unterdruck erzeugt worden, so daß sich der Beutel (2) an die Innenseiten der Wände (11, 16, 17) des Behältnisses (1) anlegt. Der Beutel (2) befindet sich nun in einem gedehnten Zustand.

Gemäß Fig. 4 kann durch die Öffnung (10) des Behältnisses (1) und die Öffnung (18) des Beutels nunmehr ein zu verpackender Gegenstand (19) in das Behältnis (1) und den Beutel (2) eingeführt werden, ohne daß hierbei mechanische Mittel im Wege stehen.

Gemäß Fig. 5 befindet sich der Gegenstand (19) in dem Beutel (2), und der Unterdruck in dem Raum (9) des Behältnisses (1) wurde aufgehoben, so daß der Beutel (2) sich selbsttätig aufgrund seiner Elastizität an den eingelegten Gegenstand (19) gelegt hat, gegebenenfalls unter Ausübung eines Druckes auf den Gegenstand (19). Hierbei wird die Luft zwischen dem Gegenstand (19) und dem Beutel (2) verdrängt.

In dem Raum zwischen eingelegtem Gegenstand (19) und dem noch von den Haken (6, 7) gehaltenen Rand (3a) des Beutels kann durch die Öffnung (10) des Behältnisses (1) und die Öffnung (3) des Beutels (2) ungehindert Luft in den vorderen Bereich des Beutels (2) gelangen. Zwischen der Öffnung (3) des Beutels (2) und dem verpackten Gegenstand (19) zieht sich der Beutel (2) im Bereich (19a) ringförmig zusammen.

Die auf die Haken ausgeübten Zugkräfte werden aufgehoben (nicht dargestellt).

Anschließend wird der Beutel (2) von den Haltemitteln (4, 5) mit seinem Rand (3a) abgehoben, und der verpackte Gegenstand (19) kann aus dem Behältnis (1) durch die Öffnung (10) herausgenommen werden. Die Haltemittel (4, 5) stören dabei nicht, da sie in ihren Befestigungspunkten an den Zugmitteln (90) gelenkig gelagert sind.

Wie aus Fig. 6 zu ersehen ist, weist das Behältnis (1) vier hakenförmige Haltevorrichtungen (20a, 20b, 20c, 20d) auf, welche die Öffnung (3) des Beutels (2) mit Hilfe der Zugmittel (90) dehnen und über den Rand (8) des Behältnisses (1) ziehen. Das Behältnis (1) hat im vorliegenden Ausführungsbeispiel einen etwa rechteckigen Querschnitt, um mit der Vorrichtung Fleischstücke bequem luftdicht verpakken zu können.

Die Haltevorrichtungen gemäß den Fig. 1 bis 6 sind auch für einen Verpackungsschlauch zu verwenden.

Gemäß Fig. 7 wird von einem längeren elastischen Schlauch (26), welcher gemäß Fig. 9 von einer Vorratsrolle (49) abziehbar ist, jeweils ein Schlauchstück (26a) verwendet.

Gemäß Fig. 7 wird durch einen Kolben (24) in einem Behältnis (23) der elastische Schlauch in den Raum (36) für die Aufnahme des Verpackungsmaterials geführt. Der Kolben (24) weist hierfür eine Zuführöffnung (25) für das Schlauchstück (26a) auf. Das Behältnis (23) ist bei diesem Ausführungsbeispiel doppelwandig ausgeführt, was jedoch nicht zwingend ist. Das Behältnis (23) weist zwischen den Wänden (27 und 37) einen Hohlraum (28) auf, in dem über Leitungen (29) ein Unterdruck erzeugt wird. Das Schlauchstück (26a) kann wiederum, wie in den Fig. 1 bis 6 dargestellt, durch Erzeugen eines Unterdruckes in dem Raum (36) elastisch gedehnt werden.

In Abänderung der Ausbildung nach den Fig. 1 bis 6 wird das Schlauchende (30) in der Öffnung (31) des Behältnisses (23) so fixiert, daß in dem Hohlraum (28) zwischen den Wänden (27 und 37) des Behältnisses (23) ein Unterdruck erzeugt wird. Durch Öffnungen (32, 33) wird das vordere Ende des Schlauchstückes (26a) an den Rändern (28a) der Doppelwand im Bereich der Öffnung (31) durch die Erzeugung des Unterdruckes im Raum (28) angesaugt. Anschließend wird über Öffnungen (34, 35) im von der Doppelwandung eingeschlossenen Raum (36) ein Unterdruck erzeugt, so daß sich das Schlauchstück (26a) an den Innenseiten (37) des Behältnisses (23), wie in Fig. 3 dargestellt, anlegt.

Durch diese Ausbildung kann wiederum ein Gegenstand in das gedehnte elastische Schlauchstück (26c) (gestrichelt eingezeichnet) eingeführt werden.

Diese Einrichtung eignet sich besonders dann, wenn flüssige oder pastöse Gegenstände im Innern des Behältnisses in die Verpackung eingebracht werden sollen. Bei flüssigen oder pastösen Gegenständen ist es nicht notwendig, daß die Öffnung (31) dem maximalen Durchmesser des einzuführenden Gegenstandes entspricht.

Die Innenwandung der Doppelwand kann in weiterer Ausgestaltung der Erfindung (nicht dargestellt) auswechselbar gestaltet werden.

In diesem Behältnis ist analog den Fig. 1 bis 6 auch der Beutel (2) anordbar.

Der Kolben (24) ist in Richtung des Pfeiles (B) verschiebbar ausgebildet, so daß verschieden lange Schlauchstücke (26a) in dem Behältnis angeordnet und entsprechende Gegenstände verpackt werden können.

Fig. 8 zeigt die Vorrichtung mit dem Kolben (24) der Fig. 7 in der Fortsetzung der Vorrichtung nach links. Zur Abdichtung des Raumes (36) mit dem Schlauchauslauf (103), in dem gegenüber der Außenluft (39) ein Unterdruck erzeugt wird, ist zwischen dem Kolben (24) und der Behältniswand (37) eine Dichtung (40) vorgesehen. Die Dichtung (40) ist eine Hohldichtung und kann aufblasbar ausgebildet sein, so daß sie einerseits zum Abdichten des Raumes (36) verwendet werden kann, andererseits aber auch zum Feststellen des Kolbens (24) in seiner jeweiligen Lage.

Gemäß Fig. 9 wird das Schlauchstück (26a) vorteilhaft von einer Vorratsrolle (49) abgezogen. Der von der Vorratsrolle (49) abgezogene Verpackungsschlauch (26) wird in Richtung des Pfeiles (C) in einen Schlaucheinlauf (41) geführt. Um einen annähernd dichten Abschluß des Schlaucheinlaufes (41) gegen den äußeren Luftdruck zu gewährleisten, ist hier eine federnde Dichtvorrichtung (42) vorgesehen.

Zum Dehnen des Schlauchstückes (26a) wird in dem Raum (36) wiederum ein Unterdruck erzeugt, indem in Richtung der Pfeile (E und F) die in dem Raum (36) vorhandene Luft abgesaugt wird.

Nach Erzeugen des Unterdruckes wirkt der äußere Luftdruck im Innern des Schlauchstückes (26a) über die Öffnung (31) (Fig. 7) auf das Schlauchstück (26a) und dehnt dieses Schlauchstück bis in die gestrichelt eingezeichnete Lage (26c), so daß das Schlauchstück praktisch den Raum (36) ausfüllt.

Gemäß Fig. 8 wird durch den von außen wirkenden Luftdruck gleichzeitig ein Schlauchstück (26b) in einem dem Kolben (24) vorgelagerten Raum (48) vorgeöffnet, aber nicht gedehnt.

Dieses hat den Vorteil, daß das Schlauchstück (26b) nach Entfernen des Schlauchstückes (26a) aus der Vorrichtung leichter geöffnet werden kann, da den Adhäsionskräften, die zwischen zwei Folienbahnen wirken, durch das Voröffnen entgegengewirkt wird, beziehungsweise die Adhäsionskräfte vollständig aufgehoben werden. Durch das Voröffnen entfällt bei der Herstellung des Verpackungsschlauches das Einbringen von Trennmitteln, wie Puder und ähnlichem, nahezu vollständig.

In dem Kolben (24) ist eine Schweißschiene (43) angeordnet sowie ein Perforationsmesser (44), welche mittels eines pneumatischen Zylinders (45) in Richtung des Pfeiles (D) bewegt werden können, um zwischen dem Schlauchstück (26a) und dem Vorratsschlauch (26) in einem Bereich (46) eine Schweißnaht (47) und eine Perforationslinie einzubringen.

Es ist auch möglich, die Wirkung der Schweißvorrichtung außer Tätigkeit zu setzen, so daß im durchlaufenden Schlauch lediglich eine Perforation zum Abreißen eines Schlauchstückes nach dem Verpacken des Gegenstandes und zum Herausnehmen des verpackten Gegenstandes aus dem Raum (36) erzeugt wird.

Gemäß Fig. 8 ist der Kolben an seiner dem Raum (36) zugewandten Seite, vom Schlauchauslauf (103) ausgehend, sich konisch erweiternd ausgebildet. Es ist aber auch möglich, andere Ausbildungen des Kolbens (24) vorzusehen.

Gemäß Fig. 9 ist der Schlauch (26), wie bereits erwähnt, auf einer Vorratsrolle (49) angeordnet. Vor Erzeugen des Unterdruckes in dem Raum (36) wird das Schlauchstück (26a) in dem Raum (36) gestrafft, damit es sich nicht faltig und/oder verknittert an die Innenwand des Behältnisses (23) anlegt. Hierzu wird die Vorratsrolle (49) in Richtung des Pfeiles (G) zurückgedreht, nachdem das Schlauchende (30) an der Öffnung (31) des Behältnisses (23) befestigt ist. Die Vorratsrolle (49) ist auf zwei Rollen (50 und 51) gelagert, die beim Abziehen des Schlauches (26) von der Rolle (49) frei drehbar sind. Zum Straffen des Schlauches (26) wird die Rolle (50) in Richtung des Pfeiles (H) zurückgedreht, so daß sich die Vorratsrolle (49) in Richtung des Pfeiles (G) zurückbewegt und den Schlauch (26) strafft. Dadurch, daß die Rolle (49) von der Rolle (50) angetrieben wird, wirkt stets ein gleich großes Drehmoment auf die Vorratsrolle (49), unabhängig von dem Durchmesser der Rolle (49), der abhängig ist von dem noch vorhandenen Schlauchvorrat auf der Rolle (49).

Die Fig. 10, 11 und 12 zeigen ein Behältnis (52) in Wannenform, welches Öffnungen (53) aufweist. Die Öffnungen (53) stehen mit einer Vorrichtung in Verbindung, die es ermöglicht, daß in dem Raum (54) ein Unterdruck erzeugt werden kann.

Über eine an dem Rand des Behältnisses (52) angeordnete Dichtlippe (55) wird eine elastische Flachfolie (58) in Richtung des Pfeiles (K) geführt, welche von einer Vorratsrolle (49a) abziehbar ist. Die Flachfolie (58) und das Behältnis (52) begrenzen den Raum (54), in dem ein Unterdruck erzeugt wird.

Gemäß Fig. 10 legt sich die Flachfolie (58) wenigstens teilweise an der Innenwandung (59) des Behältnisses (52) aufgrund des erzeugten Unterdruckes an. In eine dadurch entstehende Vertiefung (60) in der Flachfolie aufgrund ihrer Elastizität kann ein zu verpackender Gegenstand (61) angeordnet werden.

Die Flachfolie wird in Richtung des Pfeiles (92) (Fig. 12) mit Hilfe von Transportmitteln bewegt. Als Transportmittel kann gemäß Fig. 10 eine Vielzahl von Rollenpaaren (65, 93) vorgesehen sein. Der Raum (54) und seine Transportmittel sind so gestaltet (Fig. 12), daß die Ränder (56, 57) der Flachfolie (58) im Bereich (M) zusammenlaufen, so daß sie dort mit Hilfe von zwei Schweißrollen (94) in einer Schweißvorrichtung (66) zusammengeschweißt werden können. Damit entsteht aus der Flachfolie ein Schlauch, in dem sich der Gegenstand (61) befindet.

Der Schlauch wird mit dem Gegenstand (61) durch eine Schleuse (96) transportiert. Nach Aufheben des Unterdruckes legt sich die Flachfolie fest auf den zu verpackenden Gegenstand (61), so wie es die Schlauchstücke oder Beutel gemäß den vorhergehenden Ausführungsbeispielen getan haben.

Fig. 13 zeigt den verpackten Gegenstand (61) in dem noch gedehnten aus der Folie (58) gebildeten Schlauch (95).

Die Schleuse (96) kann aus sich überlappenden Gummilippen (97) (Fig. 14) bestehen, welche in Transportrichtung des verpackten Gutes biegbar ausgebildet sind.

Mit dieser Einrichtung können sukzessive Gegenstände verpackt werden.

Gemäß Fig. 15 weist die erfindungsgemäße Vorrichtung zwei sich gegenüberliegende Behältnisse (71, 72) auf. Bei dieser Ausbildung können zwei Flachfolien (69, 70), welche je einem Raum (77, 78) der Behältnisses (71, 72) zugeordnet sind, über die Behältnisse (71, 72) geführt werden.

Die Behältnisse können in weiterer Ausgestaltung der Erfindung so ausgebildet sein, wie in Fig. 15 dargestellt. Die sich gegenüberliegenden Behältnisse weisen Ausbuchtungen (73, 74 sowie 75, 76) auf, in die die Flachfolien (69, 70) bei Erzeugen des Unterdruckes gezogen werden.

Die Flachfolien (69, 70) können in den Ausbuchtungen (73, 74, 75, 76) überdehnt werden, wie anhand der Fig. 15 dargestellt, so daß nach Aufheben des Unterdruckes die Flachfolien (69, 70) überdehnte Stellen aufweisen, an denen ihre Rückstellkräfte annähernd Null sind. Diese lokalen Überdehnungen sind gewünscht, wenn das zu verpackende Gut beispielsweise Kanten aufweist, an denen der Kantendruck nach Verpacken mit den Flachfolien (69, 70) zu groß wäre. Durch die Überdehnungen der Flachfolien (69, 70) wird erreicht, daß der Kantendruck gezielt abgebaut und gemindert werden kann.

Eine Überdehnung des Verpackungsmaterials kann mit sämtlichen Vorrichtungen nach den Fig. 1 bis 12 erzielt werden, wenn man analog die beschriebenen Ausbuchtungen (73, 74, 75, 76) auf die Behältnisse nach Fig. 1 bis Fig. 12 anwendet.

Fig. 16 zeigt als weiteres Ausführungsbeispiel ein Behältnis (79). In einem Raum (80) des Behältnisses (79) ist ein elastischer Handschuh (81) angeordnet worden. In dem Raum (80) wird gemäß den Ausführungsbeispielen nach den Fig. 1 bis 6 ein derartiger Unterdruck erzeugt, daß der Handschuh (81) so weit gedehnt wird, daß eine Hand bequem eingeführt werden kann. Durch eine Öffnung (82) des Behältnisses (79) sowie durch eine Öffnung (83) des Handschuhes (81) kann somit die Hand einer Person leicht in den Handschuh (81) eingeführt werden. Nach Aufheben des Unterdrukkes legt sich der Handschuh dann an der Hand an.

Gemäß Fig. 16 ist in dem Raum (80) eine elektrisch betriebene Heizspirale (104) vorgesehen. Mittels dieser Spirale (104) kann der Innenraum und damit der elastische Handschuh erwärmt werden, so daß bei geeignet gewähltem elastischen Handschuhmaterial das Material nach Auflegen des Handschuhes auf die Hand des Benutzers entspannt wird, also keinen nachhaltigen Druck auf die Hand des Benutzers mehr ausübt.

Gemäß Fig. 17 ist ein Behältnis (86), wie es in den Fig. 1 bis 8 gezeigt wurde, dargestellt, welches keine besonderen Halte- und Öffnungsmittel für die Öffnung eines Beutels oder Schlauches aufweist. Der Rand des Beutels oder Schlauches wird beispielsweise von Hand unter Ausnutzung der Elastizität, wie in Fig. 18 dargestellt, an dem Rand des Behältnisses (86) angeordnet.

Fig. 17 zeigt darüber hinaus einen ungedehnten Beutel (84) in dem Behältnis (86). Die Öffnung (85) des Beutels (84) weist jetzt jedoch einen größeren Durchmesser auf als der Beutel (84) selbst. Dies hat den Vorteil, daß beim Anordnen des Beutels (84) mit einer Abschrägung (84a) an dem umlaufenden Rand des Behältnisses (86) dieser leichter, beispielsweise auch für Hausfrauen handhabbar, an dem Rand des Behältnisses (86) ohne weitere technische Hilfsmittel befestigt werden kann (siehe Fig. 18).

Diese Art der Beutelausbildung nach den Fig. 17 und 18 läßt sich leicht herstellen, indem aus einem Folienschlauch (99) (Fig. 19, 20) Beutelstücke (98) längs der Linie (100) herausgestanzt oder geschnitten und an den Rändern verschweißt oder herausgeschweißt (Trennschweißung) werden, welche an ihren jeweils breiteren Enden (101) aufgetrennt werden.

Fig. 21 zeigt die Vorrichtung nach Fig. 1, welche jedoch hier derart abgewandelt ist, daß nach dem Einfüllen des Gegenstandes (19) in das Behältnis der Beutel (2) mit Hilfe eines spitzen Gegenstandes (102) durchstochen wird. Bei dieser Ausbildung dringt die Außenluft schlagartig in den Raum (9) ein, so daß ein sehr schneller Ablauf und damit eine schnelle sukzessive Verpackung von Gegenständen möglich wird.

Diese Ausbildung hat aber auch den Vorteil, daß beispielsweise dann, wenn der zu verpackende Gegenstand (19) ein Schaschlikspieß ist, der Holzstift, auf den die Fleischstücke geschoben sind, das Durchstoßen des Verpackungsbeutels übernehmen kann.

## Patentansprüche

1. Verfahren zum Verpacken von Gegenständen und/oder Objekten in einer Verpackungsvorrichtung,
- bei dem ein elastisches Verpackungsmaterial (26, 58, 69, 70) in ein Behältnis eingebracht wird,
- bei dem ein atmosphärischer Unterdruck erzeugt wird, derart, daß das Verpackungsmaterial (26, 58, 69, 70) in dem Behältnis durch den vorhandenen auf das Verpackungsmaterial (26, 58, 69, 70) wirkenden äußeren Luftdruck gedehnt wird, so daß ein Hohlraum entsteht, in den der oder die zu verpackenden Gegenstände (19, 61) in dem gedehnten Verpackungsmaterial (26, 58, 69 70) angeordnet werden,
- bei dem der Unterdruck anschließend aufgehoben wird,
- und bei dem sich das elastische Verpackungsmaterial zurückstellt, wenigstens so weit, daß sich das Verpackungsmaterial wenigstens teilweise an den wenigstens einen verpackten Gegenstand anlegt,
**dadurch gekennzeichnet,** daß das Verpackungsmaterial (26, 58, 69, 70) als Folienbahn oder als Folienschlauch fortlaufend zugeführt wird, und daß das Verpackungsmaterial (26, 58, 69, 70) durch wenigstens ein mechanisches Mittel (4, 5) mit einem umlaufenden Rand wenigstens einer Öffnung des Behältnisses (23, 52, 71, 72) zu einem dichten oder annähernd dichten Verschluß gebracht wird.

2. Verfahren nach Anspruch 1, dadurch gekennzeichnet, daß sich das elastische Verpackungsmaterial wenigstens teilweise an den wenigstens einen zu verpackenden Gegenstand anlegt und einen durch die elastischen Rückstellkräfte des Verpackungsmaterials wirkenden Druck auf den wenigstens einen zu verpackenden Gegenstand ausübt.

3. Verfahren nach Anspruch 1, dadurch gekennzeichnet, daß beim Einführen des zu verpackenden Gegenstandes in das Verpackungsmaterial das Verpackungsmaterial mit wenigstens einer Öffnung versehen wird, derart, daß der Unterdruck aufgehoben wird.

4. Verfahren nach Anspruch 1, dadurch gekennzeichnet, daß das Verpackungsmaterial (26, 58, 69, 70) an wenigstens einer Seite verschlossen wird.

5. Verfahren nach Anspruch 1, dadurch gekennzeichnet, daß zum Verpacken ein aus dem elastischen Verpackungsmaterial hergestellter Schlauch (26) verwendet wird, der von einer Vorratsrolle (49), aus einem Vorratsbehälter oder dergleichen zugeführt wird.

6. Verfahren nach Anspruch 5, dadurch gekennzeichnet,
- daß der Verpackungsschlauch (26) von einer Vorratsrolle (49) dem Behältnis (23) zugeführt wird,
- daß ein Schlauchstück (26a) durch das Behältnis (23) geführt wird,
- daß das eine offene Ende (30) des Schlauchstückes (26a) mit wenigstens einem mechanischen Mittel an dem umlaufenden Rand des Behältnisses (23) anliegend und/oder den umlaufenden Rand des Behältnisses (23) übergreifend angeordnet wird, derart, daß zwischen dem Schlauchstück (26a) und dem Behältnis (23) der gegen die äußere Atmosphäre abgedichtete oder annähernd abgedichtete Raum (36) gebildet wird,
- daß in dem Raum (36) ein atmosphärischer Unterdruck erzeugt wird, derart, daß das Schlauchstück (26a) in dem Behältnis (23) gedehnt wird,
- daß der wenigstens eine zu verpackende Gegenstand in das Schlauchstück (26a) eingebracht wird,
- daß anschließend der Unterdruck aufgehoben wird,
- daß sich das elastische Schlauchstück (26a) zurückstellt, wenigstens so weit, daß sich das Schlauchstück (26a) wenigstens teilweise an den wenigstens einen zu verpackenden Gegenstand anlegt,
- und daß das Schlauchstück (26a) von dem Schlauch (26) abgetrennt wird.

7. Verfahren nach Anspruch 6, dadurch gekennzeichnet, daß das Schlauchstück (26a) mit seinem offenen Ende (30) in gedehntem Zustand an dem umlaufenden Rand der Öffnung des Behältnisses (23) anliegend und/oder den umlaufenden Rand der Öffnung (31) des Behältnisses (23) übergreifend angeordnet wird.

8. Verfahren nach Anspruch 6, dadurch gekennzeichnet, daß das Schlauchstück (26a) mit seinem offenen Ende (30) in ungedehntem Zustand an dem umlaufenden Rand der Öffnung (31) des Behältnisses (23) anliegend und/oder den umlaufenden Rand des Behältnisses (23) übergreifend angeordnet wird.

9. Verfahren nach Anspruch 6, dadurch gekennzeichnet, daß das Schlauchstück (26a) nach dem Anordnen an dem umlaufenden Rand des Behältnisses (23) in dem Behältnis (23) gestrafft wird.

10. Verfahren nach Anspruch 6, dadurch gekennzeichnet, daß das an dem Rand des Behältnisses (23) angeordnete Ende (30) des Schlauchstückes (26a) von dem Rand des Behältnisses (23) nach Aufheben des Unterdruckes gelöst wird.

11. Verfahren nach Anspruch 6, dadurch gekennzeichnet, daß das Schlauchstück (26a) an wenigstens einem Ende (30) verschlossen wird.

12. Verfahren nach Anspruch 6, dadurch gekennzeichnet, daß eine Perforation zwischen dem Schlauchstück (26a) und dem Schlauch (26) gebildet wird.

13. Verfahren nach Anspruch 6, dadurch gekennzeichnet, daß der Anfang des dem Schlauchstück (26a) nachfolgenden Schlauchstückes (26b) vorgeöffnet wird durch den in den Schlauchstücken (26a, 26b) wirkenden äußeren Luftdruck.

14. Verfahren nach Anspruch 1, dadurch gekennzeichnet, daß zum Verpacken eine aus dem elastischen Verpackungsmaterial hergestellte Flachfolie (58) verwendet wird, welche von einer Vorratsrolle (49a), einem Vorratsbehälter oder dergleichen dem Behältnis (52) zugeführt wird.

15. Verfahren nach Anspruch 14, dadurch gekennzeichnet,
- daß die Flachfolie (58) von einer Vorratsrolle (49a) dem Behältnis (52) zugeführt wird,
- daß die Flachfolie (58) mit wenigstens einem mechanischen Mittel über den umlaufenden Rand des Behältnisses (52) geführt wird, derart, daß das Behältnis (52) von der Flachfolie (58) abgedichtet oder annähernd abgedichtet wird,
- daß zwischen dem Behältnis (52) und der Flachfolie (58) der Raum (54) gebildet wird,
- daß in dem Raum (54) des Behältnisses (52) ein atmosphärischer Unterdruck erzeugt wird,
- daß die Flachfolie (58) in dem Raum (54) des Behältnisses (52) gedehnt wird,
- daß der wenigstens eine zu verpackende Gegenstand (61) auf und/oder unter der gedehnten Flachfolie (58) angeordnet wird,
- daß der Unterdruck anschließend aufgehoben wird,
- daß sich die elastische Flachfolie (58) zurückstellt, wenigstens so weit, daß sie sich wenigstens teilweise an den wenigstens einen zu verpackenden Gegenstand (61) anlegt,
- und daß die elastische Flachfolie (58) von der von der Vorratsrolle (49a) zugeführten Flachfolie abgetrennt wird.

16. Verfahren nach Anspruch 15, dadurch gekennzeichnet, daß zwei Seitenränder (56, 57) der Flachfolie (58) miteinander fest verbunden werden, derart, daß die Flachfolie (58) einen Schlauch bildet.

17. Verfahren nach Anspruch 14, dadurch gekennzeichnet, daß die Seitenränder (56, 57) der Flachfolie (58) mit einem den wenigstens einen Gegenstand (61) tragenden Tableau fest verbunden werden.

18. Verfahren nach Anspruch 1, dadurch gekennzeichnet,
- daß wenigstens zwei Flachfolien (69, 70) mit wenigstens einem mechanischen Mittel über die umlaufenden Ränder von wenigstens zwei Behältnissen (71, 72) geführt werden, derart, daß die wenigstens zwei Behältnisse (71, 72) von den wenigstens zwei Flachfolien (69, 70) abgedichtet oder annähernd abgedichtet werden,
- daß zwischen den Behältnissen (71, 72) und den Flachfolien (69, 70) jeweils Räume (77, 78) gebildet werden,
- daß in den Räumen (77, 78) der Behältnisse (71, 72) ein atmosphärischer Unterdruck erzeugt wird,
- daß die Flachfolien (69, 70) in den Räumen (77, 78) der Behältnisse (71, 72) gedehnt werden,
- daß der wenigstens eine zu verpackende Gegenstand zwischen den wenigstens zwei Flachfolien (69, 70) angeordnet wird,
- daß der Unterdruck anschließend aufgehoben wird,
- daß sich die elastischen Flachfolien (69, 70) zurückstellen, wenigstens so weit, daß sie sich wenigstens teilweise an den wenigstens einen zu verpackenden Gegenstand anlegen,
- und daß die Seitenränder jeweils einer Flachfolie mit den Seitenrändern der wenigstens einen anderen Flachfolie zu einem Schlauch fest verbunden werden.

19. Verfahren nach Anspruch 16 oder 18, dadurch gekennzeichnet, daß wenigstens ein Ende des Schlauches verschlossen wird.

20. Verfahren nach Anspruch 17, dadurch gekennzeichnet, daß wenigstens ein Ende der Tableauverpackung verschlossen wird.

21. Verfahren nach Anspruch 18, dadurch gekennzeichnet, daß das wenigstens eine Ende der aus wenigstens zwei Flachfolien (69, 70) gebildeten Verpackung verschlossen wird.

22. Verfahren nach den Ansprüchen 14, 15, 17 oder 18, dadurch gekennzeichnet, daß die wenigstens eine Flachfolie (58, 69, 70) kontinuierlich oder getaktet durch die Verpackungsvorrichtung geführt wird.

23. Verfahren nach den Ansprüchen 14, 15, 17 oder 18, dadurch gekennzeichnet, daß die wenigstens eine Flachfolie (58, 69, 70) mittels Fördermitteln (65) an den Seitenrändern des wenigstens einen Behältnisses (52, 71, 72) entlanggeführt wird.

24. Verfahren nach Anspruch 23, dadurch gekennzeichnet, daß als Fördermittel (65) Ketten, Bänder oder dergleichen verwendet werden.

25. Verfahren nach Anspruch 23, dadurch gekennzeichnet, daß die Fördermittel (65) als Dichtmittel zwischen der wenigstens einen Flachfolie (58, 69, 70) und dem umlaufenden Rand des wenigstens einen Behältnisses (52, 71, 72) dienen.

26. Verfahren nach Anspruch 14 oder 18, dadurch gekennzeichnet, daß die Seitenränder der wenigstens einen Flachfolie (58, 69, 70) nach dem Behältnis (52, 71, 72) zusammengeführt und miteinander fest verbunden werden.

27. Verfahren nach einem der vorhergehenden Ansprüche, dadurch gekennzeichnet, daß zwischen dem Behältnis (1, 23, 52, 71, 72) und dem elastischen Verpackungsmaterial (26, 58, 69, 70) ein Unterdruck erzeugt wird, derart, daß das Verpackungsmaterial (26, 58, 69, 70) wenigstens teilweise an der wenigstens einen Wand des Behältnisses (1, 23, 52, 71, 72) anliegt.

28. Verfahren nach einem der vorhergehenden Ansprüche, dadurch gekennzeichnet, daß zwischen dem Behältnis (1, 23, 52, 71, 72) und dem elastischen Verpackungsmaterial (26, 58, 69, 70) ein Unterdruck erzeugt wird, derart, daß das elastische Verpackungsmaterial (26, 58, 69, 70) so weit gedehnt wird, daß zwischen dem wenigstens einen Behältnis und dem elastischen Verpackungsmaterial (26, 58, 69, 70) ein Abstand verbleibt.

29. Verfahren nach einem der vorhergehenden Ansprüche, dadurch gekennzeichnet, daß zum Verschließen der Enden und/oder Verbinden der Seitenränder und/oder Enden des Verpackungsmaterials eine thermische Verschweißung durchgeführt wird.

30. Verfahren nach einem der vorhergehenden Ansprüche, dadurch gekennzeichnet, daß eine quer zur Laufrichtung des Verpackungsmaterials liegende Schweißnaht gebogen ausgebildet wird.

31. Verfahren nach einem der vorhergehenden Ansprüche, dadurch gekennzeichnet, daß eine quer zur Laufrichtung des Verpackungsmaterials angeordnete Perforationslinie zum Trennen des fortlaufenden Verpackungsmaterials (26, 58, 69, 70) eingebracht wird.

32. Verfahren nach einem der vorhergehenden Ansprüche, dadurch gekennzeichnet, daß eine quer zur Laufrichtung des Verpackungsmaterials liegende Perforationslinie gebogen ausgebildet wird.

33. Verfahren nach einem der vorhergehenden Ansprüche, dadurch gekennzeichnet, daß in dem Verpackungsmaterial (26, 58, 69, 70) lokale Überdehnungen erzeugt werden.

34. Verfahren nach Anspruch 33, dadurch gekennzeichnet, daß die lokalen Überdehnungen durch die Geometrie (73, 74, 75, 76) des Behältnisses (71, 72) gebildet werden.

35. Verfahren nach Anspruch 1, dadurch gekennzeichnet, daß während oder nach dem Aufheben des Unterdruckes das Verpackungsmaterial erhitzt wird.

36. Vorrichtung zum Verpacken eines Gegenstandes und/oder Objektes mit einem Verfahren nach einem der vorhergehenden Ansprüche mit dem elastischen Verpackungsmaterial in Form des elastischen Verpackungsschlauches (26), dadurch gekennzeichnet, daß die Vorrichtung ein Behältnis (23, 52, 71, 72) aufweist, in dem ein Unterdruck erzeugbar ist, daß das Behältnis (23, 52, 71, 72) wenigstens zwei Öffnungen aufweist, wobei eine Öffnung (25) für die Zuführung des Verpackungsschlauches (26) vorgesehen ist, und daß die Öffnung (25) für die Zuführung des Schlauches (26) luftdicht oder nahezu luftdicht verschließbar ist, und daß die andere Öffnung (31) als eine das offene Ende (30) des Schlauchstückes (26a) aufnehmende Öffnung (31) ausgebildet ist, und daß wenigstens ein Mittel (14) zur Erzeugung des Unterdruckes vorgesehen ist, und daß die Vorrichtung in der Nähe der wenigstens einen Öffnung angeordnete Haltemittel (4, 5) und/oder Fördermittel (65) für das Verpackungsmaterial (26, 58, 69, 70) aufweist.

37. Vorrichtung nach Anspruch 36, dadurch gekennzeichnet, daß das Behältnis (1, 23, 52, 71, 72) wenigstens eine Öffnung (12, 13, 53) und/oder wenigstens einen Kanal für das Absaugen der Luft zur Erzeugung des Unterdruckes aufweist.

38. Vorrichtung nach Anspruch 36, dadurch gekennzeichnet, daß Mittel (106) zur Steuerung und/oder zur Aufhebung des Unterdruckes vorgesehen sind.

39. Vorrichtung nach Anspruch 36, dadurch gekennzeichnet, daß das Behältnis (1, 23) als ein in der Länge und/oder Breite und/oder Tiefe verstellbares Behältnis (1, 23) ausgebildet ist.

40. Vorrichtung nach Anspruch 36, dadurch gekennzeichnet, daß die Zuführöffnung (25) für den Schlauch (26) in einem Kolben (24) angeordnet ist.

41. Vorrichtung nach Anspruch 40, dadurch gekennzeichnet, daß der Kolben (24) in dem Behältnis (23) angeordnet ist.

42. Vorrichtung nach Anspruch 41, dadurch gekennzeichnet, daß der Kolben (24) verschiebbar in dem Behältnis (23) angeordnet ist.

43. Vorrichtung nach Anspruch 42, dadurch gekennzeichnet, daß der Kolben (24) in dem Behältnis (23) feststellbar ist.

44. Vorrichtung nach Anspruch 41, dadurch gekennzeichnet, daß in dem Kolben (24) eine thermische Schweißvorrichtung (43) angeordnet ist.

45. Vorrichtung nach Anspruch 41, dadurch gekennzeichnet, daß der Kolben (24) eine Vorrichtung (44) für das Einbringen einer Perforationslinie in den Schlauch (26) aufweist.

46. Vorrichtung nach Anspruch 36, dadurch gekennzeichnet, daß die Haltemittel (20a, 20b, 20c, 20d) für das Schlauchstück (26a) an der Außenseite des Behältnisses (23) angeordnet sind.

47. Vorrichtung nach Anspruch 46, dadurch gekennzeichnet, daß die Haltemittel (20a, 20b, 20c, 20d) hakenförmig ausgebildet sind.

48. Vorrichtung nach Anspruch 46, dadurch gekennzeichnet, daß die Haltemittel (20a, 20b, 20c, 20d) pneumatisch oder hydraulisch oder elektrisch bewegbar ausgebildet sind.

49. Vorrichtung nach Anspruch 36, dadurch gekennzeichnet, daß das Behältnis (23) doppelwandig ausgebildet ist, und daß in dem Hohlraum (28) zwischen einer äußeren und einer inneren Behältniswand (27, 37) ein Unterdruck erzeugbar ist, und daß das Behältnis (23) im Bereich der Behältnisöffnung (31) als Haltevorrichtung für den Rand der Schlauch- oder Beutelöffnung wenigstens eine weitere Öffnung (32, 33) aufweist, durch die das Verpackungsmaterial (26) durch den zwischen den Behältniswänden (27, 37) erzeugten Unterdruck angesaugt und gehalten wird.

50. Vorrichtung nach Anspruch 36, dadurch gekennzeichnet, daß das Behältnis (23) doppelwandig ausgebildet ist, und daß in dem Hohlraum (28) zwischen den Behältniswänden (27, 37) in etwa der gleiche Unterdruck erzeugbar ist wie in dem Raum zwischen der inneren Behältniswand (37) und dem Verpackungsmaterial (26).

51. Vorrichtung nach Anspruch 50, dadurch gekennzeichnet, daß die Innenwand (37) des Behältnisses (23) wenigstens eine Öffnung als Verbindung zwischen dem Innenraum des Behältnisses (23) und dem Hohlraum (28) zwischen den Behältniswänden (27, 37) aufweist.

52. Vorrichtung nach Anspruch 50, dadurch gekennzeichnet, daß die innere Behältniswand (37) austauschbar ausgebildet ist.

53. Vorrichtung nach Anspruch 36, dadurch gekennzeichnet, daß die Zuführöffnung für den Schlauch (26) in Richtung der Schlauchzuführung schlitzförmig ausgebildet ist.

54. Vorrichtung nach Anspruch 36, dadurch gekennzeichnet, daß die Zuführöffnung für den Schlauch (26) in Richtung des Raumes (36) sich flächenförmig vergrößernd ausgebildet ist, derart, daß die Zuführöffnung erweitert ausgebildet ist.

55. Vorrichtung nach Anspruch 54, dadurch gekennzeichnet, daß der Umfang der Erweiterung in etwa dem Umfang des Schlitzes entspricht.

56. Vorrichtung zum Verpacken eines Gegenstandes und/oder Objektes nach einem der Ansprüche 1 bis 35 mit einem elastischen Verpackungsmaterial in Form der Flachfolie (58), dadurch gekennzeichnet, daß die Vorrichtung wenigstens ein Behältnis (52, 71, 72) aufweist, und daß das wenigstens eine Behältnis (52, 71, 72) wannenförmig ausgebildet ist, wobei in dem wenigstens einen Behältnis (52, 71, 72) ein Unterdruck erzeugbar ist, und daß Fördermittel (65) oder Haltemittel vorgesehen sind, und daß die Fördermittel (65) für die wenigstens eine Flachfolie (58, 69, 70) derart angeordnet sind, daß je eine Flachfolie (58, 69, 70) auf dem umlaufenden Rand je eines Behältnisses (52, 71, 72) geführt ist.

57. Vorrichtung nach Anspruch 56, dadurch gekennzeichnet, daß das Behältnis (52, 71, 72) wenigstens eine Öffnung (53) und/oder wenigstens einen Kanal für das Absaugen der Luft zur Erzeugung des Unterdruckes aufweist.

58. Vorrichtung nach Anspruch 56, dadurch gekennzeichnet, daß Mittel zur Steuerung und/oder Aufhebung des Unterdruckes vorgesehen sind.

59. Vorrichtung nach Anspruch 56, dadurch gekennzeichnet, daß das wenigstens eine Behältnis (52, 71, 72) als ein in der Länge und/oder Breite und/oder Tiefe verstellbares Behältnis ausgebildet ist.

60. Vorrichtung nach Anspruch 56, dadurch gekennzeichnet, daß dem wenigstens einen Behältnis (52, 71, 72) wenigstens eine thermische Schweißvorrichtung (66) nachgeordnet ist.

61. Vorrichtung nach Anspruch 56, dadurch gekennzeichnet, daß dem wenigstens einen Behältnis (52, 71, 72) wenigstens eine Schneidvorrichtung und/oder eine Vorrichtung zum Einbringen einer Perforationslinie nachgeordnet ist.

62. Vorrichtung nach einem der vorhergehenden Ansprüche, dadurch gekennzeichnet, daß die Form des Behältnisses und/oder der Behältnisinnenwand der Geometrie des zu verpackenden Gegenstandes angepaßt ausgebildet ist.

63. Vorrichtung nach einem der vorhergehenden Ansprüche, dadurch gekennzeichnet, daß die Form des Behältnisses und/oder die Form der Behältnisinnenwand von der Geometrie des zu verpackenden Gegenstandes abweichend ausgebildet ist.

64. Vorrichtung nach einem der vorhergehenden Ansprüche, dadurch gekennzeichnet, daß die Form des Behältnisses Ausbuchtungen zum Erzeugen definierter Überdehnungen des Verpackungsmaterials aufweist.

65. Vorrichtung nach einem der vorhergehenden Ansprüche, dadurch gekennzeichnet, daß die Größe des Unterdruckes in dem Behältnis steuerbar ist.

66. Vorrichtung nach einem der vorhergehenden Ansprüche, dadurch gekennzeichnet, daß der Unterdruck erzeugt wird, derart, daß zwischen Behältniswand und Verpackungsmaterial (58, 69, 70, 81) ein Abstand verbleibt.

67. Vorrichtung nach einem der vorhergehenden Ansprüche, dadurch gekennzeichnet, daß dem Behältnis (1, 23, 52, 71, 72) und/oder der Schweißvorrichtung (66) eine Vorrichtung zum Erhitzen des Verpackungsmaterials nachgeordnet ist.

68. Vorrichtung nach einem der vorhergehenden Ansprüche, dadurch gekennzeichnet, daß in dem Behältnis (1, 23, 52, 71, 72) eine Vorrichtung (104) zum Erhitzen des Verpackungsmaterials vorgesehen ist.

69. Vorrichtung nach einem der Ansprüche 44, 45, 60, 61 oder 68, dadurch gekennzeichnet, daß die Vorrichtungen zum Schweißen, Schneiden und/oder Perforieren derart ausgebildet sind, daß die Schweißnähte, Schnittlinien und/oder Perforationslinien gebogen ausgebildet sind.

70. Verpackungsmaterial zur Durchführung des Verfahrens nach Anspruch 1, dadurch gekennzeichnet, daß das Verpackungsmaterial eine vorbestimmte Geometrie aufweist, derart, daß die Geometrie dem wenigstens einen zu verpackenden Gegenstand oder Objekt angepaßt ist.

## Claims

1. Method for packaging articles and/or objects in a packaging device,
- in which an elastic packaging material (26, 58, 69, 70) is placed in a receptacle,
- in which an atmospheric partial vacuum is generated in such a way that the packaging material (26, 58, 69, 70) is expanded in the receptacle by the present external air pressure acting on the packaging material (26, 58, 69, 70), so that a cavity is produced, into which the article(s) to be packaged (19, 61) is/are placed in the expanded packaging material (26, 58, 69, 70),
- in which the partial vacuum is then released,
- and in which the elastic packaging material is restored, at least to the extent that the packaging material clings at least partially to the at least one packaged article,
**characterized in that** the packaging material (26, 58, 69, 70) is fed continuously as a foil length or as a foil sleeve, and that the packaging material (26, 58, 69, 70) is brought by at least one mechanical means (4, 5) to an airtight or approximately airtight closure with an all-round edge of at least one opening of the receptacle (23, 52, 71, 72).

2. Method according to claim 1, characterized in that the elastic packaging material clings at least partially to the at least one article to be packaged and exerts a pressure acting through the elastic restoring forces of the packaging material on the at least one article to be packaged.

3. Method according to claim 1, characterized in that, during insertion of the article to be packaged into the packaging material, the packaging material is provided with at least one opening in such a way that the partial vacuum is released.

4. Method according to claim 1, characterized in that the packaging material (26, 58, 69, 70) is closed on at least one side.

5. Method according to claim 1, characterized in that a sleeve (26) produced from the elastic packaging material is used for packaging, which sleeve is fed from a dispenser roll (49), from a dispenser bin or the like.

6. Method according to claim 5, characterized in that
- the packaging sleeve (26) is fed to the receptacle (23) from a dispenser roll (49),
- a sleeve portion (26a) is guided through the receptacle (23),
- the one open end (30) of the sleeve portion (26a) is placed, with at least one mechanical means, contacting the all-round edge of the receptacle (23) and/or overlapping the all-round edge of the receptacle (23) in such a way that the space (36) sealed or approximately sealed against the external atmosphere is formed between the sleeve portion (26a) and the receptacle (23),
- an atmospheric partial vacuum is generated in the space (36) in such a way that the sleeve portion (26a) is expanded in the receptacle (23),
- the at least one article to be packaged is inserted into the sleeve portion (26a),
- the partial vacuum is then released,
- the elastic sleeve portion (26a) is restored, at least to the extent that the sleeve portion (26a) clings at least partially to the at least one article to be packaged,
- and the sleeve portion (26a) is separated from the sleeve (26).

7. Method according to claim 6, characterized in that the sleeve portion (26a) is placed in expanded state with its open end (30) contacting the all-round edge of the opening of the receptacle (23) and/or overlapping the all-round edge of the opening (31) of the receptacle (23).

8. Method according to claim 6, characterized in that the sleeve portion (26a) is placed in unexpanded state with its open end (30) contacting the all-round edge of the opening (31) of the receptacle (23) and/or overlapping the all-round edge of the receptacle (23).

9. Method according to claim 6, characterized in that the sleeve portion (26a) is tightened in the receptacle (23) after the placing at the all-round edge of the receptacle (23).

10. Method according to claim 6, characterized in that the end (30) of the sleeve portion (26a) placed at the edge of the receptacle (23) is released from the edge of the receptacle (23) after the release of the partial vacuum.

11. Method according to claim 6, characterized in that the sleeve portion (26a) is closed at at least one end (30).

12. Method according to claim 6, characterized in that a perforation is formed between the sleeve portion (26a) and the sleeve (26).

13. Method according to claim 6, characterized in that the beginning of the sleeve portion (26b) following the sleeve portion (26a) is pre-opened by the external air pressure acting in the sleeve portions (26a, 26b).

14. Method according to claim 1, characterized in that a monoplane foil (58) produced from the elastic packaging material is used for packaging, which monoplane foil is fed to the receptacle (52) from a dispenser roll (49a), a dispenser bin or the like.

15. Method according to claim 14, characterized in that
- the monoplane foil (58) is fed to the receptacle (52) from a dispenser roll (49a),
- the monoplane foil (58) is guided with at least one mechanical means over the all-round edge of the receptacle (52) in such a way that the receptacle (52) is sealed or approximately sealed by the monoplane foil (58),
- the space (54) is formed between the receptacle (52) and the monoplane foil (58),
- an atmospheric partial vacuum is generated in the space (54) of the receptacle (52),
- the monoplane foil (58) is expanded in the space (54) of the receptacle (52),
- the at least one article (61) to be packaged is placed on and/or under the expanded monoplane foil (58),
- the partial vacuum is then released,
- the elastic monoplane foil (58) is restored, at least to the extent that it clings at least partially to the at least one article (61) to be packaged,
- and the elastic monoplane foil (58) is separated from the monoplane foil fed by the dispenser roll (49a).

16. Method according to claim 15, characterized in that two lateral edges (56, 57) of the monoplane foil (58) are firmly connected with each other in such a way that the monoplane foil (58) forms a sleeve.

17. Method according to claim 14, characterized in that the lateral edges (56, 57) of the monoplane foil (58) are firmly connected with a tableau bearing the at least one article (61).

18. Method according to claim 1, characterized in that
- at least two monoplane foils (69, 70) are guided with at least one mechanical means over the all-round edges of at least two receptacles (71, 72) in such a way that the at least two receptacles (71, 72) are sealed or approximately sealed by the at least two monoplane foils (69, 70),
- spaces (77, 78) are formed respectively between the receptacles (71, 72) and the monoplane foils (69, 70),
- an atmospheric partial vacuum is generated in the spaces (77, 78) of the receptacles (71, 72),
- the monoplane foils (69, 70) are expanded in the spaces (77, 78) of the receptacles (71, 72),
- the at least one article to be packaged is placed between the at least two monoplane foils (69, 70),
- the partial vacuum is then released,
- the elastic monoplane foils (69, 70) are restored, at least to the extent that they cling at least partially to the at least one article to be packaged,
- and the lateral edges of one monoplane foil respectively are firmly connected with the lateral edges of the at least one other monoplane foil to form a sleeve.

19. Method according to claim 16 or claim 18, characterized in that at least one end of the sleeve is closed.

20. Method according to claim 17, characterized in that at least one end of the tableau packaging is closed.

21. Method according to claim 18, characterized in that the at least one end of the packaging formed from at least two monoplane foils (69, 70) is closed.

22. Method according to claims 14, 15, 17 or 18, characterized in that the at least one monoplane foil (58, 69, 70) is guided continuously or time-pulsed through the packaging device.

23. Method according to claims 14, 15, 17 or 18, characterized in that the at least one monoplane foil (58, 69, 70) is guided by transport means (65) along the lateral edges of the at least one receptacle (52, 71, 72).

24. Method according to claim 23, characterized in that chains, belts or the like are used as transport means (65).

25. Method according to claim 23, characterized in that the transport means (65) serve as sealing means between the at least one monoplane foil (58, 69, 70) and the all-round edge of the at least one receptacle (52, 71, 72).

26. Method according to claim 14 or claim 18, characterized in that the lateral edges of the at least one monoplane foil (58, 69, 70) are brought together and firmly connected with each other downstream from the receptacle (52, 71, 72).

27. Method according to one of the preceding claims, characterized in that a partial vacuum is generated between the receptacle (1, 23, 52, 71, 72) and the elastic packaging material (26, 58, 69, 70) in such a way that the packaging material (26, 58, 69, 70) clings at least partially to the at least one wall of the receptacle (1, 23, 52, 71, 72).

28. Method according to one of the preceding claims, characterized in that a partial vacuum is generated between the receptacle (1, 23, 52, 71, 72) and the elastic packaging material (26, 58, 69, 70) in such a way that the elastic packaging material (26, 58, 69, 70) is expanded to such an extent that a clearance remains between the at least one receptacle and the elastic packaging material (26, 58, 69, 70).

29. Method according to one of the preceding claims, characterized in that thermal welding is carried out for closing the ends and/or connecting the lateral edges and/or ends of the packaging material.

30. Method according to one of the preceding claims, characterized in that a weld seam lying transverse to the running direction of the packaging material has a curved configuration.

31. Method according to one of the preceding claims, characterized in that a perforation line provided for separation of the continuous packaging material (26, 58, 69, 70) is placed transverse to the running direction of the packaging material.

32. Method according to one of the preceding claims, characterized in that a perforation line lying transverse to the running direction of the packaging material has a curved configuration.

33. Method according to one of the preceding claims, characterized in that local overexpansions are generated in the packaging material (26, 58, 69, 70).

34. Method according to claim 33, characterized in that the local overexpansions are formed by the geometry (73, 74, 75, 76) of the receptacle (71, 72).

35. Method according to claim 1, characterized in that the packaging material is heated during or after the release of the partial vacuum.

36. Device to package an article and/or object with a method according to one of the preceding claims with the elastic packaging material in the form of the elastic packaging sleeve (26), characterized in that the device has a receptacle (23, 52, 71, 72) in which a partial vacuum is generable, that the receptacle (23, 52, 71, 72) has at least two openings, whereby one opening (25) is provided for the infeed of the packaging sleeve (26), and that the opening (25) for the infeed of the sleeve is closable airtight or approximately airtight, and that the other opening (31) is configured as an opening (31) receiving the open end (30) of the sleeve portion (26a), and that at least one means (14) for generating the partial vacuum is provided, and that the device has retaining means (4, 5) and/or transport means (65) for the packaging material (26, 58, 69, 70) located in the vicinity of the at least one opening.

37. Device according to claim 36, characterized in that the receptacle (1, 23, 52, 71, 72) has at least one opening (12, 13, 53) and/or at least one channel for extraction of the air for generation of the partial vacuum.

38. Device according to claim 36, characterized in that means (106) for controlling and/or releasing the partial vacuum are provided.

39. Device according to claim 36, characterized in that the receptacle (1, 23) is configured as a receptacle (1, 23) adjustable in its length and/or width and/or depth.

40. Device according to claim 36, characterized in that the infeed opening (25) for the sleeve (26) is located in a piston (24).

41. Device according to claim 40, characterized in that the piston (24) is located in the receptacle (23).

42. Device according to claim 41, characterized in that the piston (24) is located displaceably in the receptacle (23).

43. Device according to claim 42, characterized in that the piston (24) is fixable in the receptacle (23).

44. Device according to claim 41, characterized in that a thermal welding device (43) is located in the piston (24).

45. Device according to claim 41, characterized in that the piston (24) has a device (44) for the application of a perforation line into the sleeve (26).

46. Device according to claim 36, characterized in that the retaining means (20a, 20b, 20c, 20d) for the sleeve portion (26a) are located on the outside of the receptacle (23).

47. Device according to claim 46, characterized in that the retaining means (20a, 20b, 20c, 20d) have a hook-shaped configuration.

48. Device according to claim 46, characterized in that the retaining means (20a, 20b, 20c, 20d) are configured pneumatically or hydraulically or electrically movably.

49. Device according to claim 36, characterized in that the receptacle (23) has a double-walled configuration, and that a partial vacuum is generable in the cavity (28) between an external and an internal receptacle wall (27, 37), and that the receptacle (23) has in the area of the receptacle opening (31) as a retaining device for the edge of the sleeve opening or bag opening at least one further opening (32, 33) through which the packaging material (26) is drawn in and retained through the partial vacuum generated between the receptacle walls (27, 37).

50. Device according to claim 36, characterized in that the receptacle (23) has a double-walled configuration, and that approximately the same partial vacuum is generable in the cavity (28) between the receptacle walls (27, 37) as in the space between the internal receptacle wall (37) and the packaging material (26).

51. Device according to claim 50, characterized in that the internal wall (37) of the receptacle (23) has at least one opening as a connection between the internal space of the receptacle (23) and the cavity (28) between the receptacle walls (27, 37).

52. Device according to claim 50, characterized in that the internal receptacle wall (37) is configured replaceably.

53. Device according to claim 36, characterized in that the feed opening for the sleeve (26) has a slot-shaped configuration in the direction of sleeve feed.

54. Device according to claim 36, characterized in that the feed opening for the sleeve (26) is configured areally enlarging in the direction of the space (36) in such a way that the feed opening has a widened configuration.

55. Device according to claim 54, characterized in that the magnitude of the widening corresponds approximately to the magnitude of the slot.

56. Device to package an article and/or object according to one of claims 1 through 35 with an elastic packaging material in the form of the monoplane foil (58), characterized in that the device has at least one receptacle (52, 71, 72), and that the at least one receptacle (52, 71, 72) has a trough-shaped configuration, whereby a partial vacuum is generable in the at least one receptacle (52, 71, 72), and that transport means (65) or retaining means are provided, and that the transport means (65) for the at least one monoplane foil (58, 69, 70) are located in such a way that one monoplane foil (58, 69, 70) respectively is guided on the all-round edge of one receptacle (52, 71, 72) respectively.

57. Device according to claim 56, characterized in that the receptacle (52, 71, 72) has at least one opening (53) and/or at least one channel for extraction of the air for generation of the partial vacuum.

58. Device according to claim 56, characterized in that means for controlling and/or releasing the partial vacuum are provided.

59. Device according to claim 56, characterized in that the at least one receptacle (52, 71, 72) is configured as a receptacle adjustable in its length and/or width and/or depth.

60. Device according to claim 56, characterized in that at least one thermal welding device (66) is located downstream from the at least one receptacle (52, 71, 72).

61. Device according to claim 56, characterized in that at least one cutting device and/or a device for applying a perforation line is located downstream from the at least one receptacle (52, 71, 72).

62. Device according to one of the preceding claims, characterized in that the shape of the receptacle and/or of the internal wall of the receptacle is adapted in its configuration to the geometry of the article to be packaged.

63. Device according to one of the preceding claims, characterized in that the shape of the receptacle and/or the shape of the internal wall of the receptacle is configured differently from the geometry of the article to be packaged.

64. Device according to one of the preceding claims, characterized in that the shape of the receptacle has bulgings for generating defined overexpansions of the packaging material.

65. Device according to one of the preceding claims, characterized in that the magnitude of the partial vacuum in the receptacle is controllable.

66. Device according to one of the preceding claims, characterized in that the partial vacuum is generated in such a way that a clearance remains between receptacle wall and packaging material (58, 69, 70, 81).

67. Device according to one of the preceding claims, characterized in that a device for heating the packaging material is located downstream from the receptacle (1, 23, 52, 71, 72) and/or the welding device (66).

68. Device according to one of the preceding claims, characterized in that a device (104) for heating the packaging material is provided in the receptacle (1, 23, 52, 71, 72).

69. Device according to one of claims 44, 45, 60, 61 or 68, characterized in that the devices for welding, cutting and/or perforating are configured in such a way that the weld seams, cut lines and/or perforation lines have a curved configuration.

70. Packaging material for carrying out the method according to claim 1, characterized in that the packaging material has a predetermined geometry in such a way that the geometry is adapted to the at least one article or object to be packaged.

## Revendications

1. Procédé pour l'emballage de produits et/ou d'objets dans un dispositif d'emballage,
- avec lequel un matériau d'emballage élastique (26, 58, 69, 70) est introduit dans un conteneur,
- avec lequel une dépression atmosphérique est produite de telle manière que le matériau d'emballage (26, 58, 69, 70) est dilaté dans le conteneur par la pression atmosphérique extérieure existante agissant sur le matériau d'emballage (26, 58, 69, 70), ce qui fait naître un espace creux dans lequel le ou les produit (s) à emballer (19, 61) sont placés dans le matériau d'emballage dilaté (26, 58, 69, 70),
- avec lequel la dépression est ensuite éliminée,
- et avec lequel le matériau d'emballage élastique se rétracte, au moins suffisamment pour que le matériau d'emballage s'applique au moins partiellement sur le produit emballé un nombre d'au moins un, caractérisé en ce que le matériau d'emballage (26, 58, 69, 70) est alimenté en continu en tant que bande de film ou en tant que tuyau sous forme de film et que le matériau d'emballage (26, 58, 69, 70) fait l'objet d'une fermeture étanche ou approximativement étanche par rapport à un bord extérieur d'au moins une ouverture du conteneur (23, 52, 71, 72) à l'aide d'au moins un moyen mécanique (4, 5).

2. Procédé selon la revendication 1, caractérisé en ce que le matériau d'emballage élastique s'applique au moins partiellement sur le produit à emballer au nombre d'au moins un et exerce sur le produit à emballer au nombre d'au moins un, une pression émanant des efforts de rappel élastiques du matériau d'emballage.

3. Procédé selon la revendication 1, caractérisé en ce que lors de l'introduction du produit à emballer dans le matériau d'emballage, le matériau d'emballage est muni d'au moins une ouverture, et ceci de telle façon que la dépression soit supprimée.

4. Procédé selon la revendication 1, caractérisé en ce qu'une fermeture du matériau d'emballage (26, 58, 69, 70) a lieu par au moins un coté.

5. Procédé selon la revendication 1, caractérisé en ce que pour l'emballage on utilise un tuyau (26) réalisé avec le matériau d'emballage élastique, celui-ci étant alimenté à partir d'une bobine d'alimentation (49), d'une cuve d'alimentation ou d'un dispositif similaire.

6. Procédé selon la revendication 5, caractérisé en ce
- que le tuyau d'emballage (26) est alimenté dans le conteneur (23) à partir d'une bobine d'alimentation (49),
- qu'une section de tuyau (26a) est guidée au travers du conteneur (23),
- que l'une des extrémités ouvertes (30) de la section de tuyau (26a) est disposée à l'aide d'au moins un moyen mécanique en appui sur le bord extérieur du conteneur (23) et/ou en dépassement sur le bord extérieur du conteneur (23), et ceci de manière telle que le volume (36) étanche ou approximativement étanche par rapport à l'atmosphère extérieure soit constitué entre la section de tuyau (26a) et le conteneur (23),
- qu'une dépression atmosphérique est créée dans le volume (36), et ceci de telle manière que la section de tuyau (26a) se dilate dans le conteneur (23),
- que le produit à emballer au nombre d'au moins un est introduit dans la section de tuyau (26a),
- que la dépression est ensuite éliminée,
- que la section de tuyau élastique (26a) se rétracte, au moins suffisamment pour que la section de tuyau (26a) s'applique au moins partiellement au produit à emballer au nombre d'au moins un,
- et que la section de tuyau (26a) est détachée du tuyau (26).

7. Procédé selon la revendication 6, caractérisé en ce que l'extrémité ouverte (30) de la section de tuyau (26a) est disposée en état de dilatation en appui sur le bord extérieur de l'ouverture du conteneur (23) et/ou en dépassement du bord extérieur de l'ouverture (31) du conteneur (23).

8. Procédé selon la revendication 6, caractérisé en ce que l'extrémité ouverte (30) de la section de tuyau (26a) est disposée en état de non-dilatation en appui sur le bord extérieur de l'ouverture (31) du conteneur (23) et/ou en dépassement du bord extérieur du conteneur (23).

9. Procédé selon la revendication 6, caractérisé en ce que la section de tuyau (26a) est tendue dans le conteneur (23) après avoir été disposé sur le bord extérieur du conteneur (23).

10. Procédé selon la revendication 6, caractérisé en ce que l'extrémité (30) de la section de tuyau (26a) disposée sur le bord du conteneur (23) est détachée du bord du conteneur (23) après l'élimination de la dépression.

11. Procédé selon la revendication 6, caractérisé en ce que la section de tuyau (26a) est fermée à au moins une extrémité (30).

12. Procédé selon la revendication 6, caractérisé en ce qu'une perforation est réalisée entre la section de tuyau (26a) et le tuyau (26).

13. Procédé selon la revendication 6, caractérisé en ce que l'entrée de la section de tuyau (26b) qui suit la section de tuyau (26a) est soumise à un évasement préliminaire du fait de la pression atmosphérique extérieure agissant dans les sections de tuyau (26a, 26b).

14. Procédé selon la revendication 1, caractérisé en ce qu'un film plan (58) réalisé à partir du matériau d'emballage élastique et amené au conteneur (52) à partir d'une bobine d'alimentation (49a), d'une cuve d'alimentation ou d'un dispositif similaire est utilisé pour l'emballage.

15. Procédé selon la revendication 14, caractérisé en ce
- que le film plan (58) est amené au conteneur (52) à partie d'une bobine d'alimentation (49a),
- que le film plan (58) est guidé par-dessus le bord extérieur du conteneur (52) à l'aide d'au moins un moyen mécanique, et ceci de manière telle que le conteneur (52) soit étanchéisé ou approximativement étanchéisé par le film plan (58),
- que le volume (54) est constitué entre le conteneur (52) et le film plan (58),
- qu'une dépression atmosphérique est générée dans le volume (54) du conteneur (52),
- que le film plan (58) est dilaté dans le volume (54) du conteneur (52),
- que le produit à emballer (61) au nombre d'au moins un est disposé sur et/ou sous le film plan dilaté (58),
- que la dépression est ensuite éliminée,
- que le film plan élastique (58) se rétracte, au moins suffisamment pour qu'il s'applique au moins partiellement sur le produit à emballer (61) au nombre d'au moins un,
- et que le film plan élastique (58) est détaché du film plan provenant de la bobine d'alimentation (49a).

16. Procédé selon la revendication 15, caractérisé en ce que deux bords latéraux (56, 57) du film plan (58) sont fermement reliés entre eux de manière à ce que le film plan constitue un tuyau.

17. Procédé selon la revendication 14, caractérisé en ce que les bords latéraux (56, 57) du film plan (58) sont fermement reliés à un plateau portant le produit (61) au nombre d'au moins un.

18. Procédé selon la revendication 1, caractérisé en ce
- qu'au moins deux films plans (69, 70) sont guidés par-dessus les bords extérieurs d'au moins deux conteneurs (71, 72) à l'aide d'au moins un moyen mécanique, et ceci de manière telle que les conteneurs au nombre d'au moins deux (71, 72) soient étanchéisés ou approximativement étanchéisés par les films plans an nombre d'au moins deux (69, 70),
- que des volumes (77, 78) sont constitués respectivement entre les conteneurs (71, 72) et les films plans (69, 70),
- qu'une dépression atmosphérique est générée dans les volumes (77, 78) des conteneurs (71, 72),
- que les films plans (69, 70) sont dilatés dans les volumes (77, 78) des conteneurs (71, 72),
- que le produit à emballer au nombre d'au moins un est disposé sur les films plans au nombre d'au moins deux (69, 70),
- que la dépression est ensuite éliminée,
- que les films plans élastiques (69, 70) se rétractent, au moins suffisamment pour qu'ils s'appliquent au moins partiellement sur le produit à emballer au nombre d'au moins un,
- et que les bords latéraux de respectivement un film plan sont fermement reliés aux bords latéraux de l'autre film plan au nombre d'au moins un, de façon à former un tuyau.

19. Procédé selon la revendication 16 ou 18, caractérisé en ce qu'au moins une extrémité du tuyau est fermée.

20. Procédé selon la revendication 17, caractérisé en ce qu'au moins une extrémité de l'emballage du plateau est fermée.

21. Procédé selon la revendication 18, caractérisé en ce que l'extrémité au nombre d'au moins une de l'emballage constitué par au moins deux films plans (69, 70) est fermée.

22. Procédé selon les revendications 14, 15, 17 ou 18, caractérisé en ce que le film plan au nombre d'au moins un ( 58, 69, 70) est guidé en continu ou en séquences synchronisées au travers du dispositif d'emballage.

23. Procédé selon les revendications 14, 15, 17 ou 18, caractérisé en ce que le film plan au nombre d'au moins un (58, 69, 70) est guidé le long des bords latéraux du conteneur au nombre d'au moins un (52, 71, 72) à l'aide de moyens de transport (65).

24. Procédé selon la revendication 23, caractérisé en ce que des chaînes, des bandes ou des éléments similaires sont utilisés en tant que moyens de transport (65).

25. Procédé selon la revendication 23, caractérisé en ce que les moyens de transport (65) servent d'éléments d'étanchéité entre le film plan au nombre d'au moins un (58, 69, 70) et le bord extérieur du conteneur au nombre d'au moins un (52, 71, 72).

26. Procédé selon la revendication 14 ou 18, caractérisé en ce que les bords extérieurs du film plan au nombre d'au moins un (58, 69, 70) sont rassemblés puis fermement reliés entre eux après le conteneur (52, 71, 72).

27. Procédé selon l'une des revendications précédentes, caractérisé en ce qu'une dépression est générée entre le conteneur (1, 23, 52, 71, 72) et le matériau d'emballage élastique (26, 58, 69, 70), et ceci de manière telle que le matériau d'emballage (26, 58, 69, 70) s'applique au moins partiellement sur la paroi au nombre d'au moins une du conteneur (1, 23, 52, 71, 72).

28. Procédé selon l'une des revendications précédentes, caractérisé en ce qu'une dépression est générée entre le conteneur (1, 23, 52, 71, 72) et le matériau d'emballage élastique (26, 58, 69, 70), et ceci de façon à ce que le matériau d'emballage élastique (26, 58, 69, 70) soit dilaté de telle manière qu'un espacement subsiste entre le conteneur au nombre d'au moins un et le matériau d'emballage élastique (26, 58, 69, 70).

29. Procédé selon l'une des revendications précédentes, caractérisé en ce qu'une soudure thermique est réalisée pour fermer les extrémités et/ou pour relier les bords extérieurs et/ou les extrémités du matériau d'emballage.

30. Procédé selon l'une des revendications précédentes, caractérisé en ce qu'un cordon de soudure situé en direction transversale par rapport à la direction de déplacement du matériau d'emballage est réalisé sous forme coudée.

31. Procédé selon l'une des revendications précédentes, caractérisé en ce qu'une ligne de perforation disposée en direction transversale par rapport à la direction de déplacement du matériau d'emballage est mise en place pour sectionner le matériau d'emballage (26, 58, 69, 70) passant en continu.

32. Procédé selon l'une des revendications précédentes, caractérisé en ce qu'une ligne de perforation située en direction transversale par rapport à la direction de déplacement du matériau d'emballage est réalisée sous forme coudée.

33. Procédé selon l'une des revendications précédentes, caractérisé en ce que des dilatations locales plus importantes ont lieu dans le matériau d'emballage (26, 58, 69, 70).

34. Procédé selon la revendication 33, caractérisé en ce que les dilatations locales plus importantes sont constituées par la géométrie (73, 74, 75, 76) du conteneur (71, 72).

35. Procédé selon la revendication 1, caractérisé en ce que le matériau d'emballage est chauffé lors de ou après l'élimination de la dépression.

36. Dispositif pour l'emballage d'un produit et/ou d'un objet avec un procédé selon l'une des revendications précédentes avec le matériau d'emballage élastique sous forme du tuyau d'emballage élastique (26), caractérisé en ce que le dispositif comporte un conteneur (23, 52, 71, 72) dans lequel une dépression peut être produite, que le conteneur (23, 52, 71, 72) comporte au moins deux ouvertures, une ouverture (25) étant prévue pour l'alimentation du tuyau d'emballage (26), que l'ouverture (25) pour amener le tuyau (26) peut être fermée de manière étanche à l'air ou approximativement étanche à l'air, que l'autre ouverture (31) est configurée en tant qu'ouverture (31) recevant l'extrémité ouverte (30) de la section de tuyau (26a), qu'au moins un appareil (14) pour produire la dépression est prévu et que le dispositif est équipé de systèmes de retenue (4, 5) et/ou de moyens de transport (65) pour le matériau d'emballage (26, 58, 69, 70) disposés à proximité de l'ouverture au nombre d'au moins une.

37. Dispositif selon la revendication 36, caractérisé en ce que le conteneur (1, 23, 52, 71, 72) est équipé d'au moins une ouverture (12, 13, 53) et/ou d'au moins un canal pour l'aspiration de l'air pour créer la dépression.

38. Dispositif selon la revendication 36, caractérisé en ce que des dispositifs (106) pour la régulation et/ou l'élimination de la dépression sont prévus.

39. Dispositif selon la revendication 36, caractérisé en ce que le conteneur (1, 23) est configuré en tant que conteneur (1, 23) réglable en longueur et/ou en largeur et/ou en profondeur.

40. Dispositif selon la revendication 36, caractérisé en ce que l'ouverture d'alimentation (25) pour le tuyau (26) est disposé dans un piston (24).

41. Dispositif selon la revendication 40, caractérisé en ce que le piston (24) est disposé dans le conteneur (23).

42. Dispositif selon la revendication 41, caractérisé en ce que le piston (24) est disposé de manière mobile dans le conteneur (23).

43. Dispositif selon la revendication 42, caractérisé en ce que le piston (24) peut être bloqué dans le conteneur (23).

44. Dispositif selon la revendication 41, caractérisé en ce qu'un dispositif thermique de soudure (43) est placé dans le piston (24).

45. Dispositif selon la revendication 41, caractérisé en ce que le piston (24) est muni d'un dispositif (44) pour la mise en place d'une ligne de perforation dans le tuyau (26).

46. Dispositif selon la revendication 36, caractérisé en ce que les systèmes de retenue (20a, 20b, 20c, 20d) pour la section de tuyau (26a) sont disposés sur le coté extérieur du conteneur (23).

47. Dispositif selon la revendication 46, caractérisé en ce que les systèmes de retenue (20a, 20b, 20c, 20d) sont configurés sous forme de crochets.

48. Dispositif selon la revendication 46, caractérisé en ce que les systèmes de retenue (20a, 20b, 20c, 20d) sont conçus pour être déplaçables par des moyens pneumatiques ou électriques ou hydrauliques.

49. Dispositif selon la revendication 36, caractérisé en ce que le conteneur (23) est réalisé en double paroi et qu'une dépression peut être produite dans l'espace creux (28) entre une paroi extérieure et une paroi intérieure (27, 37) du conteneur et que dans la zone de l'ouverture (31) du conteneur, le conteneur (23) présente, en tant que système de retenue pour le bord de l'ouverture du tuyau ou du sac, au moins une autre ouverture (32, 33) par laquelle le matériau d'emballage (26) est aspiré et maintenu grâce à la dépression produite entre les parois (27, 37) du conteneur.

50. Dispositif selon la revendication 36, caractérisé en ce que le conteneur (23) est réalisé en double paroi et que dans l'espace creux (28) entre les parois du conteneur (27, 37) approximativement la même dépression peut être produite que dans l'espace entre la paroi intérieure (37) du conteneur et le matériau d'emballage (26).

51. Dispositif selon la revendication 50, caractérisé en ce que la paroi intérieure (37) du conteneur (23) comporte au moins une ouverture en tant que liaison entre le volume intérieur du conteneur (23) et l'espace creux (28) entre les parois (27, 37) du conteneur.

52. Dispositif selon la revendication 50, caractérisé en ce que la paroi intérieure du conteneur (37) est réalisée de manière interchangeable.

53. Dispositif selon la revendication 36, caractérisé en ce que l'ouverture d'alimentation pour le tuyau (26) est réalisée en forme de fente en direction de l'alimentation du tuyau.

54. Dispositif selon la revendication 36, caractérisé en ce que l'ouverture d'alimentation pour le tuyau (26) est configurée pour s'agrandir sous forme de surface plane en direction du volume (36), et ceci de manière telle que l'ouverture d'alimentation soit configurée avec une extension.

55. Dispositif selon la revendication 54, caractérisé en ce que l'ampleur de l'extension corresponde à peu près à l'ampleur de la fente.

56. Dispositif pour l'emballage d'un produit et/ou d'un objet selon l'une des revendications 1 à 35 avec un matériau d'emballage élastique sous forme du tuyau d'emballage (58), caractérisé en ce que le dispositif comporte au moins un conteneur (52, 71, 72), que le conteneur au nombre d'au moins un (52, 71, 72) est réalisé sous forme de cuvette, une dépression pouvant être produite dans le conteneur au nombre d'au moins un (52, 71, 72), que des moyens de transport (65) ou des systèmes de retenue sont prévus et que les moyens de transport (65) pour le film plan au nombre d'au moins un (58, 69, 70) sont disposés de telle manière que respectivement un film plan (58, 69, 70) soit guidé sur le bord extérieur de respectivement un conteneur (52, 71, 72).

57. Dispositif selon la revendication 56, caractérisé en ce que le conteneur (52, 71, 72) est muni au moins d'une ouverture (53) et/ou au moins d'un canal pour l'aspiration de l'air pour la production de la dépression.

58. Dispositif selon la revendication 56, caractérisé en ce que des dispositifs pour la régulation et/ou la suppression de la dépression sont prévus.

59. Dispositif selon la revendication 56, caractérisé en ce que le conteneur au nombre d'au moins un (52, 71, 72) est configuré en tant que conteneur réglable en longueur et/ou en largeur et/ou en profondeur..

60. Dispositif selon la revendication 56, caractérisé en ce que le conteneur au nombre d'au moins un (52, 71, 72) est équipé d'au moins un dispositif thermique de soudure (66).

61. Dispositif selon la revendication 56, caractérisé en ce que le conteneur au nombre d'au moins un (52, 71, 72) est équipé d'au moins un dispositif de découpe et/ou un dispositif pour la mise en place d'une ligne de perforation.

62. Dispositif selon l'une des revendications précédentes, caractérisé en ce que la forme du conteneur et/ou de la paroi intérieure du conteneur est configurée pour être adaptée à la géométrie de l'objet à emballer.

63. Dispositif selon l'une des revendications précédentes, caractérisé en ce que la forme du conteneur et/ou de la paroi intérieure du conteneur est configurée autrement que la géométrie de l'objet à emballer.

64. Dispositif selon l'une des revendications précédentes, caractérisé en ce que la forme du conteneur comporte des concavités destinées à produire des dilatations ponctuelles plus importantes définies du matériau d'emballage.

65. Dispositif selon l'une des revendications précédentes, caractérisé en ce que la valeur de la dépression régnant dans le conteneur peut être régulée.

66. Dispositif selon l'une des revendications précédentes, caractérisé en ce que la dépression est générée de manière telle qu'un intervalle subsiste entre la paroi du conteneur et le matériau d'emballage (58, 69, 70, 81).

67. Dispositif selon l'une des revendications précédentes, caractérisé en ce que le conteneur (1, 23, 52, 71, 72) et/ou le dispositif de soudure (66) sont équipés d'un dispositif pour le réchauffage du matériau d'emballage.

68. Dispositif selon l'une des revendications précédentes, caractérisé en ce qu'un dispositif (104) pour le réchauffage du matériau d'emballage est prévu dans le conteneur (1, 23, 52, 71, 72).

69. Dispositif selon l'une des revendications 44, 45, 60, 61 ou 68, caractérisé en ce que les dispositifs pour le soudage, la découpe et/ou la perforation sont configurés de telle manière que les cordons de soudure, les lignes de découpe et/ou les lignes de perforation soient de forme courbe.

70. Matériau d'emballage pour la mise en oeuvre du procédé selon la revendication 1, caractérisé en ce que le matériau d'emballage comporte une géométrie prédéterminée, et ceci de telle manière que la géométrie soit adaptée au produit ou à l'objet à emballer au nombre d'au moins un.
